# EUROPÄISCHE PATENTSCHRIFT

(11) **EP 3 402 381 B1**
(45) Veröffentlichungstag und Bekanntmachung des Hinweises auf die Patenterteilung: **28.09.2022**
(21) Anmeldenummer: 17715385.5
(22) Anmeldetag: 11.01.2017
(51) Int. Cl.: A47L 13/24

(54) **WISCHSYSTEM, EINZELKOMPONENTEN HIERFÜR UND VERWENDUNG EINER KOMPONENTE**
WIPING SYSTEM, INDIVIDUAL COMPONENTS THEREFOR AND USE OF A COMPONENT
SYSTÈME D'ESSUYAGE, COMPOSANTS INDIVIDUELS DESTINÉS À CELUI-CI ET UTILISATION D'UN COMPOSANT

(30) Priorität: 11.01.2016 DE 102016000183
(43) Veröffentlichungstag der Anmeldung: 21.11.2018
(73) Patentinhaber: Sieger, Peter, 82166 Gräfelfing (DE)
(72) Erfinder: Sieger, Peter, 82166 Gräfelfing (DE)
(74) Vertreter: Isarpatent
(86) Internationale Anmeldenummer: PCT/DE2017/000004
(87) Internationale Veröffentlichungsnummer: WO 2017/121423

(56) Entgegenhaltungen:
- EP-A2- 1 157 653
- WO-A1-2004/100754
- WO-A1-2005/117678

## Beschreibung

Die Erfindung betrifft ein Wischsystem, Einzelkomponenten hierfür und eine Verwendung einer Komponente.

Aus dem Dokument DE 10 2005 012 679 A1 ist ein Wischsystem bekannt, das zugehörige Einzelkomponenten wie beispielsweise wenigstens ein Wischgerät oder ein Wischmittel oder eine Sprühvorrichtung umfasst, wobei das Wischgerät wiederum zugehörige Einzelkomponenten wie beispielsweise eine Wischmittel-Trägervorrichtung und eine Kupplungsvorrichtung umfasst.

Die Wischmittel-Trägervorrichtung des Wischgeräts des Wischsystems ist konzipiert für zwei Hauptwischrichtungen, die zueinander entgegensetzt gerichtet sind und denen je eine eine Längs- und eine Querachse aufweisende Wischleiste mit einer freien Wischleistenkante zugeordnet ist jeweils derart, dass die Längsachse einer Wischleiste quer ausgerichtet ist zu der Hauptwischrichtung, der die Wischleiste zugeordnet ist, und die Querachse einer Wischleiste mit schrägem Anstieg längs ausgerichtet ist zu der Hauptwischrichtung, der die Wischleiste zugeordnet ist, wobei die Wischleisten zueinander in den Hauptwischrichtungen aufeinanderfolgend angeordnet sind derart, dass in Richtung einer Hauptwischrichtung die dieser Hauptwischrichtung zugeordnete Wischleiste der jeweils anderen Wischleiste nachfolgend angeordnet ist.

Die Wischleisten sind nach dem obigen Dokument einzelne lose Teile, die gehalten sind von jeweils eigenen Wischleistenhaltern, die wiederum mit Hilfe eines zugehörigen Grundkörpers zueinander in der oben definierten Lage gehalten sind. Dieser Aufbau ist kompliziert und kostenaufwendig und daher unwirtschaftlich.

Die Wischmittel-Trägervorrichtung weist darüber hinaus eigenständige, wieder lösbare Befestigungsmittel zum wieder lösbaren Befestigen des Wischmittels auf. Diese Befestigungsmittel sind für sich komplizierte, hakenförmig gebogene Drahtgebilden, die wie sogenannte Übertotpunktfedern arbeiten und dabei das Wischmittel im geschlossenen Zustand auf Dauer mit Federdruck einklemmen und halten oder im geöffneten Zustand auf Dauer freigeben. Alternativ kann in einer entsprechend komplizierten Weise eine unter Federspannung gesetzte Profilschiene zum gefederten Festklemmen des Wischmittels eingesetzt sein. Derartige Klemmmittel sind ebenfalls kostenaufwendig und daher unwirtschaftlich.

Zum Bedienen der Wischmittel-Trägervorrichtung des Wischgeräts des Wischsystems ist eine Bedienvorrichtung offenbart, die eine für eine händische Handhabung geeignete Körperstruktur mit einem Drehmechanismus aufweist derart, dass mit einem Drehen in die eine oder andere Drehrichtung eine Festziehen Aktion oder eine Lösen Aktion bewerkstelligbar ist. Dieser Drehmechanismus ist gemäß dem obigen Dokument mit einem Stiel, gegebenenfalls mit einem Besenstiel in Verbindung gebracht, ohne dabei aber die genaue Konstruktion des Drehmechanismus anzugeben.

Damit die Bedienung der Wischmittel-Trägervorrichtung durch den Stiel erfolgen kann, ist eine Kupplungsvorrichtung offenbart, die zwischen der Wischmittel-Trägervorrichtung und dem Stiel, die auch allgemein mit erster oder zweiter Komponente bezeichenbar sind, angeordnet ist und diese zusammenkuppelt. Die Kupplungsvorrichtung ermöglicht zwischen der Wischmittel-Trägervorrichtung und dem Stiel eine gegenseitige Verbindung derart, dass eine schnelle Arretierung und ein ebenso schnelles wieder Lösen der Arretierung erfolgen kann, wobei im arretierten Zustand die Wischmittel-Trägervorrichtung mit Hilfe des Stiels durch eine Auf- und Ab-Bewegung des Stiels auf die eine oder andere freie Wischleistenkante der jeweiligen Wischleisten stellbar ist. Im gelösten Zustand ist der Stiel frei anheb- und absenkbar. Das Anheben und Absenken ist derart möglich, dass der Stiel auch über die Wischmittel-Trägervorrichtung hinweg klappbar ist. Das Arretieren und das wieder Lösen der Arretierung erfolgt durch Drehen in die eine oder andere Drehrichtung des Stiels gegenüber der Wischmittel-Trägervorrichtung oder umgekehrt, wobei die beiden Komponenten dann einmal starr und einmal derart zueinander gelenkig bewegbar gehalten sind, dass das Klappen des Stiels über die Wischmittel-Trägervorrichtung hinweg, wie oben schon erwähnt, bewerkstelligbar ist.

Beim Wischmittel des Wischsystems handelt es sich um ein Teil, das Seitenkanten und einer Vorder- und einer Rückkante aufweist. Die Seitenkanten und die Vorder- und die Rückkante bilden Eckbereiche und haben eine Größenabmessung derart, dass ein Überdecken nach allen Seiten von freien Wischleistenkanten einer solche freien Wischleistenkanten aufweisenden Wischmittel-Trägervorrichtung realisierbar ist. Ein solches Wischmittel hat den Nachteil, dass es zusätzliche Haltemittel für seine Befestigung benötigt. Damit ist das Wischmittel in dieser Ausführung unwirtschaftlich.

Die Sprühvorrichtung des Wischsystems ist ein in die Wischmittel-Trägervorrichtung integrierter Behälter für eine versprühbare Flüssigkeit. Für das Versprühen weist der Behälter eine entsprechende Zerstäubereinrichtung auf. Durch diese Integration ist die Wischmittel-Trägervorrichtung im Betrieb schwer und sperrig und deshalb entsprechend schwer und schwierig zu handhaben. Außerdem ist die Größe der Wischmittel-Trägervorrichtung entsprechend groß, was nachteilig ist, wenn mit dieser Wischmittel-Trägervorrichtung in kleinen und engen Plätzen zu arbeiten ist. Außerdem ist sie umständlich zu füllen, da in der Regel die Wischmittel-Trägervorrichtung mit der Bedienvorrichtung verbunden ist.

Die Wischmittel-Trägervorrichtung ist durch ihre Mehrzahl an Einzelteilen insgesamt kompliziert, teuer und umständlich zu handhaben. Die Bedienvorrichtung ist, auch wenn ein allgemein bekannter Besenstiel verwendet sein kann, modifiziert und zumindest latent ein eigenständig vorzuhaltendes Teil. In diesem Zustand ist die Bedienvorrichtung unwirtschaftlich. Wegen des Umstandes, dass die Kupplungsvorrichtung und die Bedienvorrichtung gegeneinander angepasst sein müssen, ist dann auch die Kupplungsvorrichtung unwirtschaftlich. Die in der Wischmittel-Trägervorrichtung integrierte Sprühvorrichtung ist aufwendig und teuer. Damit ist insgesamt die Wischmittel-Trägervorrichtung aufwendig und teuer. Zudem ist es schwierig mit einem solchen Gebilde durch Vorsprühen ein Voreinweichen an einer anderen als der gerade zu bearbeitenden Stelle durchzuführen, da hierfür jeweils das komplexe Gebilde aus komplexen Wischgerät und Bedienvorrichtung zu bewegen ist.

Mit teuren, unwirtschaftlichen und schwer handzuhabenden Einzelkomponenten sind auch die damit gebildeten Komponentenkombinationen wie zum Beispiel ein Wischgerät oder ein Wischsystem teuer, unwirtschaftlich und schwer handzuhaben.

Weiter ist aus dem Dokument WO 2004/100 754 A1 eine Wischmittel-Trägervorrichtung nach dem Oberbegriff des Anspruchs 4 bekannt.

Aus dem Dokument DE 100 00 392 A1 ist eine Wischmittel-Trägervorrichtung mit einzelnen der im Oberbegriff des Anspruchs 4 angegebenen Merkmalen bekannt. Diese Wischmittel-Trägervorrichtung weist weiter eine trapezförmige Trägerplatte mit einer einzelnen Anlaufschräge eines jeweiligen Schenkels auf, innerhalb derer eine Ausnehmung für eine Ineingriffnahme durch Heizungsrohre ausgebildet ist.

Aus dem Dokument DE 10 2004 026 839 A1 ist eine weitere Wischmittel-Trägervorrichtung mit einzelnen der im Oberbegriff des Anspruchs 4 angegebenen Merkmalen bekannt. Diese Wischmittel-Trägervorrichtung weist eine rechteckige Trägerplatte auf, die aus zwei flach gelegten Schenkeln gebildet ist, an denen zur Befestigung eines Wischbezugs Ausnehmungen ausgebildet zur Aufnahme von am Wischbezug befestigten speziellen Haltevorrichtungen.

Aus dem Dokument US 5 687 448 A ist eine sehr komplexe Kupplungsvorrichtung nach dem Oberbegriff des Anspruchs 12 bekannt. Diese Kupplungsvorrichtung weist einen Hohlzylinder mit zwei beabstandeten, senkrecht abstehenden Flanschbacken für eine festquetschbare Aufnahme eines anderen Flanschbackens dazwischen auf. Der Hohlzylinder weist mittig einen Schlitz für einen Durchstich eines Schraubenbolzens auf. Innerhalb des Hohlzylinders ist ein Innenzylinder mit zumindest angenähert gleicher Länge wie die Länge des Hohlzylinders angeordnet. Der Innenzylinder weist eine Bohrung und damit im Zusammenhang stehend eine sichelförmige Ausnehmung auf für eine einfache Durchführung des Schraubenbolzens durch die Bohrung des Innenzylinders, wobei ein gegensichelförmiger Kopf des Schraubenbolzens innerhalb der sichelförmigen Ausnehmung des Innenzylinders zu Liegen kommt. Die Kupplungsvorrichtung ist für ein Zementgerät gefertigt und benötigt die massiven Flanschbacken und den massiven Gewindebolzen, damit das Zementgerät auf einer Zementoberfläche ohne Zerstörung bewegbar ist. Hierzu wird ein stielartiges, metallenes Bediengerät verwendet, das an einer unteren Stirnfläche ein metallenes Stirnflächenteil mit zentrischem Gewinde angeschweißt hat. Das stielartige, metallene Bedienteil weist im Anschluss an das zentrische Gewinde des angeschweißten Stirnflächenteils eine Bohrung auf, in die der Schraubenbolzen eintaucht, wenn dieser in das zentrische Gewinde des angeschweißten Stirnflächenteils zur Verbindung der Kupplungsvorrichtung mit dem Bedienteil eingeschraubt wird. Dazwischen ist ein Beilagenteil angeordnet, das den Druck des angeschraubten Bedienteils möglichst großflächig auf die Kupplungsvorrichtung überträgt.

Aus dem Dokument US 2007/0 220 693 A1 sind Wischmittel bekannt, die an Seitenkanten über die gesamte Länge der Seitenkanten gleichmäßig verteilt angeordnet Durchbrüche für eine Befestigung aufweisen. Dabei sind auch kurze, klaffende Einkerbungen an den Seitenkanten gezeigt.

Aus dem Dokument US 6 202 250 B1 sind Wischmittel bekannt, die in Eckbereichen innerhalb der Wischmittelfläche vielfach geschlitzte Flächen aufweisen, die für eine Befestigung in Gegenausnehmungen eingedrückt werden.

Schließlich ist aus dem Dokument US 2009/0 269 125 A1 allgemein eine Sprühvorrichtung für ein Sprühmittel bekannt, wobei weiter allgemein die Verwendung des Sprühmittels nach Herstellerangabe bekannt ist. Ein Wischmittel-Trägervorrichtung ist ebenfalls in EP-A-1157653 bekannt.

Aufgabe der vorliegenden Erfindung ist, ein kostengünstiges, wirtschaftliches und einfach handzuhabendes Wischsystem mit ebensolchen zugehörigen Einzelkomponenten anzugeben. Hierzu gehören ein entsprechendes Wischgerät mit einer entsprechenden Wischmittel-Trägervorrichtung und einer entsprechenden Kupplungsvorrichtung, eine entsprechende Bedienvorrichtung, ein entsprechendes Wischmittel, eine entsprechende Wischmittelrolle, ein entsprechender Wischmittelstapel, eine entsprechende Sprühvorrichtung, ein entsprechendes Profilschienenanbauteil und ein entsprechendes Flüssigkeitsaufsaugmittel jeweils einzeln oder in irgendeiner Form kombiniert miteinander.

Bezüglich des Wischsystems wird ausgehend von einem Wischsystem der eingangs genannten Art diese Aufgabe in vorteilhafter Weise durch ein Wischsystem gelöst, das das im Kennzeichen des Anspruchs 1 angegebene Merkmal aufweist.

Bezüglich des Wischgeräts für das Wischsystem wird ausgehend von einem Wischgerät der eingangs genannten Art diese Aufgabe in vorteilhafter Weise durch ein Wischgerät gelöst, das die im Kennzeichen des Anspruchs 3 angegebenen Merkmale aufweist.

Bezüglich der Wischmittel-Trägervorrichtung für das Wischgerät wird ausgehend von einer Wischmittel-Trägervorrichtung der eingangs genannten Art diese Aufgabe in vorteilhafter Weise durch eine Wischmittel-Trägervorrichtung gelöst, die das beziehungsweise die die im Kennzeichen des Anspruchs 4 angegebenen Merkmale aufweist.

Bezüglich der Kupplungsvorrichtung für das Wischgerät wird ausgehend von einer Kupplungsvorrichtung der eingangs genannten Art diese Aufgabe in vorteilhafter Weise durch eine Kupplungsvorrichtung gelöst, die die im Kennzeichen des Anspruchs 12 angegebenen Merkmale aufweist.

Bezüglich der Bedienvorrichtung für das Wischgerät oder das Wischsystem wird ausgehend von einer Bedienvorrichtung der eingangs genannten Art diese Aufgabe in vorteilhafter Weise durch eine Bedienvorrichtung gelöst, die die im Kennzeichen des Anspruchs 14 angegebenen Merkmale aufweist.

Bezüglich des Wischmittels für das Wischgerät oder das Wischsystem wird ausgehend von einem Wischmittel der eingangs genannten Art diese Aufgabe in vorteilhafter Weise durch ein Wischmittel gelöst, das die im Kennzeichen des Anspruchs 15 angegebenen Merkmale aufweist.

Bezüglich der Wischmittelrolle für das Wischgerät oder das Wischsystem wird ausgehend von einer Wischmittelrolle der eingangs genannten Art diese Aufgabe in vorteilhafter Weise durch eine Wischmittelrolle gelöst, die das im Kennzeichen des Anspruchs 19 angegebene Merkmal aufweist.

Bezüglich des Wischmittelstapels für das Wischgerät oder das Wischsystem wird ausgehend von einem Wischmittelstapel der eingangs genannten Art diese Aufgabe in vorteilhafter Weise durch einen Wischmittelstapel gelöst, der das im Kennzeichen des Anspruchs 20 angegebene Merkmal aufweist.

Bezüglich der Sprühvorrichtung für das Wischgferät oder das Wischsystem wird ausgehend von einer Sprühvorrichtung der eingangs genannten Art diese Aufgabe in vorteilhafter Weise durch eine Sprühvorrichtung gelöst, die das im Kennzeichen des Anspruchs 21 angegebene Merkmal aufweist.

Bezüglich einer weiteren vorteilhaften Einzelkomponente für das Wischgerät oder das Wischsystem wird diese Aufgabe in vorteilhafter Weise durch wenigstens ein einziges Profilschienenanbauteil gelöst, das die im Anspruch 24 angegebenen Merkmale aufweist.

Schließlich wird bezüglich einer vorteilhaften Verwendung einer Einzelkomponente für das Wischgerät oder das Wischsystem diese Aufgabe in vorteilhafter Weise durch die Verwendung eines Flüssigkeitsaufsaugmittels nach Anspruch 25 gelöst.

Das Wischsystem ist danach dergestalt ausgebildet, dass das Wischgerät nach Anspruch 3 ausgebildet ist.

Das Wischgerät ist danach dergestalt ausgebildet, dass die Wischmittel-Trägervorrichtung nach einem der Ansprüche 4 bis 11 ausgebildet ist oder die Kupplungsvorrichtung nach Anspruch 12 oder 13 ausgebildet ist.

Die Wischmittel-Trägervorrichtung ist danach dergestalt ausgebildet, dass in Längsrichtung der Profilschiene angeordnete freie Enden mit entsprechenden zugehörigen Profilkanten zu einer der Profilschiene zugehörigen Profilschienenmitte hin anlaufschräg ausgebildet sind oder dass in Längsrichtung der Profilschiene angeordnete freie Enden mit entsprechenden zugehörigen Profilkanten zu einer der Profilschiene zugehörigen Profilschienenmitte hin anlaufschräg ausgebildet sind und einander gegenüberliegende Bereiche an den in Längsrichtung der Profilschiene freien Enden von außen in Eingriff nehmbare Einkerbungen mit nach innen konischem Zulauf mit oder ohne weiteren zugeordneten Einkerbungen oder frei abstehende Spießformen aufweisen.

Die Kupplungsvorrichtung ist danach dergestalt ausgebildet, dass der Innenzylinder gegenüber der Länge des Hohlzylinders Platz schaffend für Befestigungspunkte am Hohlzylinder verkürzt ausgebildet ist, der seitlich durch den Querschlitz des Hohlzylinders hindurch ragende Gewindebolzen starr mit dem Innenzylinder verbunden ist, und der Hohlzylinder in vom Innenzylinder nicht überdeckten Bereichen Befestigungspunkte für eine mit Befestigungsmitteln bewerkstelligte Befestigung an der zweiten Komponente aufweist.

Die Bedienvorrichtung ist danach dergestalt ausgebildet, dass die Körperstruktur die Körperstruktur eines Stiels ist, der an einem unteren freien Ende eine Stirnfläche aufweist, an der zentrisch angeordnet ein von außen zugängliches und in die Körperstruktur des Stiels hineinreichendes Innengewinde mit einem Anlagenbereich im Bereich um den Zugang zum Innengewinde herum vorgesehen ist, oder dass die Körperstruktur die Körperstruktur eines Handknaufs ist mit an einer Stelle einem von außen zugänglichen und in die Körperstruktur des Handknaufs hineinreichenden Innengewindes mit einem Anlagenbereich im Bereich um den Zugang zum Innengewinde herum, und dass das jeweilige Innengewinde in den Gewindemaßen angepasst ist an die Gewindemaße des Gewindes des Gewindebolzens einer Kupplungsvorrichtung nach Anspruch 12 oder 13.

Das Wischmittel ist danach dergestalt ausgebildet, dass die Länge der Vorder- und Rückkante der Länge der Wischleistenkanten der Wischmittel-Trägervorrichtung angepasst sind, dass konzentriert auf die Eckbereiche in den jeweiligen Eckbereichen entweder jeweils mindestens ein einziger Seitenkanteneinschnitt oder ein Durchbruch angeordnet ist derart, dass von Seitenkante zu Seitenkante Seitenkanteneinschnitte oder Durchbrüche jeweils paarweise einander gegenüberliegend angeordnet sind, dass bei Vorliegen von mehreren Seitenkanteneinschnitten oder Durchbrüchen in einem jeweiligen Eckbereich die Seitenkanteneinschnitte oder Durchbrüche parallel zu den Seitenkanten nacheinander angeordnet sind, und dass Einschnitte der Seitenkanteneinschnitte soweit tief ausgeführt sind oder Durchbrüche in der Weise angeordnet sind, dass ein verbleibender Abstand zwischen paarweise einander gegenüberliegenden Seitenkanteneinschnitten oder Durchbrüchen höchstens einen einem verbleibenden Abstand zwischen Einkerbungen oder Spießformen in einander gegenüberliegenden Eckbereichen von in Längsrichtung der Wischleiste angeordneten freien Enden entsprechenden Abstand aufweisen.

Die Wischmittelrolle ist danach dergestalt ausgebildet, dass wenigstens ein einziges der Wischmittel der Wischmittelrolle nach einem der Ansprüche 15 bis 18 ausgebildet ist.

Der Wischmittelstapel ist danach dergestalt ausgebildet, dass wenigstens ein einziges der Wischmittel des Wischmittelstapels nach einem der Ansprüche 15 bis 18 ausgebildet ist.

Die Sprühvorrichtung ist danach dergestalt ausgebildet, dass die Flüssigkeit ein wesentlich stärker verdünntes Bodenreinigungsmittel oder Flächenreinigungsmittel als von einem Hersteller des Bodenreinigungsmittels oder Flächenreinigungsmittels vorgeschlagen ist.

Das Profilschienenanbauteil ist danach dergestalt ausgebildet, dass das Profilschienenanbauteil das gleiche Profil wie die Profilschiene der Wischmittel-Trägervorrichtung aufweist, in den Längsrichtungen freie Enden aufweist, von denen das vom Stoß-an-Stoß-Anbau betroffene freie Ende entgegengesetzt anlaufschräg und das andere freie Ende gleich anlaufschräg ausgebildet ist wie das vom Stoß-an-Stoß-Anbau betroffene freie Ende der Profilschiene der Wischmittel-Trägervorrichtung, und an dem vom Stoß-an-Stoß-Anbau betroffenen freien Ende eine Befestigungsvorkehrung vorgesehen ist derart, dass in Arbeit der Befestigungsvorkehrung damit ein Stoß-an-Stoß-Anbau kontinuierlich starr aufrechterhalten ist.

In einer Verwendung eines Flüssigkeitsaufsaugmittels ist das Flüssigkeitsaufsaugmittel an einer Wischmittel-Trägervorrichtung nach einem der Ansprüche 4 bis 11 verwendet.

Das Wischsystem mit dem auf Grund der erfindungsgemäßen Ausbildung vorteilhaften Wischgerät ist durch das vorteilhafte Wischgerät entsprechend vorteilhaft.

Das Wischgerät umfasst eine einfache Wischmittel-Trägervorrichtung und eine einfache Kupplungsvorrichtung.

Die Wischmittel-Trägervorrichtung ist mit Hilfe einer einfach hergestellten Profilschiene realisiert, die einfach auf Länge einfach abgeschnitten oder abgestanzt ist. Die Profilschiene weist im einfachsten Fall automatisch zwei Profilschienenschenkel auf, die einfach jeweils eine der zwei benötigten Wischleisten für die Wischmittel-Trägervorrichtung bilden. Die freien Enden sind anlaufschräg zur zugehörigen Profilschienenmitte hin ausgebildet, was gleichzeitig mit dem Abschneiden oder Abstanzen in einfacher Weise zu realisieren ist. Die Bereiche der in Längsrichtung vorhandenen freien Enden der abgeschnittenen Profilschiene sind beispielsweise mit von außen zugänglichen Einkerbungen versehen, in die ein Fähnchenstück des Wischmittels der Wischmittel-Trägervorrichtung selbstklemmend einzuklemmen ist. An Stelle einer solchen Einkerbung ist auch eine beispielsweise durch einfaches Stanzen zu realisierende Spießform zu denken, über die das mit einem Loch an betreffenden Stellen versehene Wischmittel der Wischmittel-Trägervorrichtung einfach zu stülpen und einzuhängen ist. Das Loch ist in einfacher Weise durch eine einfache Lochung herzustellen.

In einer vereinfachten Ausführungsform der Wischmittel-Trägervorrichtung können an den freien Enden der Profilschiene keine oder nur sehr gering tiefe und einfache Einkerbungen und keine Spießformen vorgesehen sein, wenn zum Beispiel als Wischmittel sackformähnlich geschneiderte Wischmittel mit zum Beispiel gummigespannten Öffnungen vorgehalten werden, die einfach von der offenen Seite der Profilschiene her über die Profilschiene aufgespannt und in die gegebenenfalls vorhandenen einfachen Einkerbungen eingehängt werden. Sind die Einkerbungen nicht vorhanden, halten sich die Wischmittel trotzdem an der Profilschien fest, da die zum Beispiel gummigespannte Öffnung des Wischmittels bestrebt ist, durch die sich nach oben hin verjüngenden Wände der Profilschiene nach oben und nicht nach unten zu wandern.

Mit in gleicher Weise einfach anzubringenden weiteren Einkerbungen zu den konisch zulaufenden Einkerbungen kann das Fähnchenstück des Wischmittels der Wischmittel-Trägervorrichtung vor dem Einklemmen in die konisch zulaufende Einkerbung in einfacher Weise wenigstens einmal um ein sich zwischen einander zugeordneten Einkerbungen sich ausbildenden Steg herumgewickelt werden, wodurch sich erstens eine erhöhte Befestigungsart der Befestigung des Wischmittels der Wischmittel-Trägervorrichtung und zweitens eine umgekehrte und damit gegebenenfalls gefühlt erleichterte Befestigungshandlung für die Befestigung des Wischmittels an der Wischmittel-Trägervorrichtung ergibt. Die Frage, ob die Befestigungshandlung durch eine Richtungsumkehrung erleichtert ist, ist eine subjektive für den Handlungsausführenden. Aus technischer Sicht spielt die Befestigungsrichtung tatsächlich keine Rolle. In dem einen wie auch in dem anderen Fall ist die Befestigungshandlung eine einfache. Sind Spießformen vorliegend, kann die weitere Einkerbung durch eine Art Scharte gebildet sein, die eine Art Haken für ein Einhaken des Fähnchenstücks des Wischmittels der Wischmittel-Trägervorrichtung bei der Umwicklung bildet.

Die Kupplungsvorrichtung ist leicht mit Hilfe von hohlzylindrischem und massivzylindrischem Stangenmaterial, das lediglich auf Länge abzukanten oder dergleichen ist, herzustellen. Als zusätzliche Maßnahmen sind lediglich ein quer stehender Gewindebolzen in einem abgehakten massivzylindrischen Stangenmaterial und ein einseitig offener Querschlitz in einem abgehackten hohlzylindrischen Stangenmaterial vorzusehen. Sämtliche dieser Vorgänge sind technisch sehr einfach zu realisieren.

Das Wischgerät ist insgesamt technisch sehr einfach zu realisieren und in der Anwendung sehr einfach handzuhaben. Zur einfachen Realisierung und einfachen Handhabung trägt insbesondere der Umstand bei, dass alle Teile sehr einfach und kostengünstig sind und keine aufwendigen und komplizierten Befestigungsmechanismen für die Befestigung des Wischmittels der Wischmittel-Trägervorrichtung verwendet sind. Ebenso sind Zusammenfügungen von Einzelkomponenten technisch sehr einfach realisiert, wie zum Beispiel die Zusammenfügung zwischen der Wischmittel-Trägervorrichtung und der Kupplungsvorrichtung, die in einfacher Weise durch beispielsweise Anschrauben der Kupplungsvorrichtung an die Wischmittel-Trägervorrichtung an Bereichen des abgehackten hohlzylindrischen Stangenmaterials, die vom innenseitig angeordneten abgehackten massivzylindrischen Stangenmaterial mit dem querstehenden Gewindebolzen nicht überdeckt sind, bewerkstelligt ist. Auf diese Weise bleibt das massivzylindrische Stangenmaterial innerhalb des hohlzylindrischen Stangenmaterials drehbar und gleichzeitig ist die Kupplungsvorrichtung fest mit der Wischmittel-Trägervorrichtung verbunden.

Die Bedienvorrichtung ist ebenfalls technisch ein sehr einfaches und kostengünstiges Teil, insbesondere, wenn ein bereits existierender Besenstiel zur Realisierung herangezogen ist. Ein solcher Besenstiel ist lediglich an der unteren Stirnfläche mit einem für den Gewindebolzen der Kupplungsvorrichtung der Wischmittel-Trägervorrichtung verwendbaren Innengewinde zu versehen, was technisch kein Problem darstellt. Gleichzeitig ist der Besenstiel immer noch für seinen ursprünglichen Zweck zu verwenden, zusätzlich aber auch für die hier vorliegende Wischmittel-Trägervorrichtung. Auf diese Weise werden für die Bedienvorrichtung Material und Kosten gespart.

An Stelle von Besenstielen in unterschiedlichen Längen können auch entsprechende, bereits existierende und entsprechend mit Gewinde ergänzte Handknaufe verwendet sein. Auf diese Weise ist eine Bedienung der Wischmittel-Trägervorrichtung mit der Handfaust möglich, was beispielsweise für ein Fensterwischen oder Tischwischen mit der Wischmittel-Trägervorrichtung in jeweils geeigneter Größe besonders günstig ist.

Entsprechendes gilt für die Wischmittel beziehungsweise Wischtücher für die hier vorliegende Wischmittel-Trägervorrichtung. Es können bereits existierende Wischtücher genutzt werden. Sie sind lediglich an vorgegebenen Stellen mit seitlichen Schlitzen zur Bildung von entsprechenden Fähnchenstücken zum Einhängen an beispielsweise von außen zugänglichen konischen Einkerbungen der Wischmittel-Trägervorrichtung zu versehen. Wahlweise können auch an vorgegebenen Stellen Löcher für Spießformen der Wischmittel-Trägervorrichtung vorgesehen sein. Sowohl die Schlitze als auch die Löcher sind technisch einfach und kostengünstig zu realisieren.

Die hier vorliegenden Wischtücher sind in vorteilhafter Weise beispielsweise geschichtet als Stapelpaket zu realisieren. Wahlweise sind sie auch als abzureißende Einzeltücher aneinandergereiht als Wischmittelrolle zu realisieren. Beides ist technisch problemlos und kostengünstig zu bewerkstelligen.

Die hier vorliegende Sprühvorrichtung ist technisch einfach, extrem leicht zu tragen und insgesamt kostengünstig zu realisieren und trägt insbesondere zur Erhöhung der Effektivität, zur Reduzierung der Kosten und zur Vereinfachung der Handhabung des gesamten Wischsystems bei. Es werden keine aufwendigen Eimer, Eimertransportmittel, Wischmittelauspressvorkehrungen und so weiter wie bisher benötigt. Ebenso können sämtliche Arten von Wischmop und dergleichen entfallen, da das hier vorliegende Wischsystem mit insbesondere der hier vorliegenden Sprühvorrichtung völlig genügt.

Ein besonderer Vorteil des hier vorliegenden Wischsystems beziehungsweise des hier vorliegenden Wischgeräts ist, dass das Wischgerät auch noch im Nachhinein in seiner Größe anzupassen ist. Hierzu tragen die erfindungsgemäßen Profilschienenanbauteile bei. Durch diese Profilschienenanbauteile ist es möglich für jede Größe von zu reinigenden Flächen nur ein einziges Grundgerät vorzuhalten und dann entsprechend mit den Profilschienenanbauteilen zu erweitern. Auf diese Weise werden Kosten gespart für das Vorhalten mehrerer verschieden großer Wischgeräte.

Ein weiterer besonderer Vorteil des hier vorliegenden Wischsystems ist, dass problemlos Flüssigkeitsaufsaugmittel im Zusammenhang mit der hier vorliegenden Wischmittel-Trägervorrichtung verwendbar sind, ohne dass hierfür besondere Kosten zu berücksichtigen sind. Es werden beispielsweise keinerlei Haltemittel für ein Halten des Flüssigkeitsaufsaugmittels benötigt, günstige Kanten vorhanden und zu nutzen sind, an denen das Flüssigkeitsaufsaugmittel durch ein einfaches Eindrücken in den für das Flüssigkeitsaufsaugmittel vorgesehen Platz selbsthaltend einzuhängen ist.

Ein besonderer Vorteil der hier vorliegenden Erfindung ist, dass das Wischsystem beziehungsweise deren Einzelkomponenten geeignet ist beziehungsweise sind, wie oben schon erwähnt, nicht nur für Bodenflächen genutzt zu sein, sondern auch für Tischflächen, Fensterflächen und sonstige Arten von zu reinigenden Flächen. Für sämtliche Flächen kann das gleiche mit der hier vorliegenden Erfindung zu realisierende Wischprinzip mit den hierfür verantwortlichen und vorgestellten Mitteln verwirklicht sein.

Insgesamt ist somit eine Lösung für ein leichtes, einfaches, schnelles und kostengünstiges Flächenreinigen vorgeschlagen.

Vorteilhafte Ausgestaltungen der hier vorliegenden Erfindung sind Gegenstand von Unteransprüchen.

Danach ist bezüglich des Wischsystems wenigstens ein einziges Wischmittel vorgesehen, das nach einem der Ansprüche 15 bis 18 ausgebildet ist, oder eine Wischmittelrolle vorgesehen, die nach Anspruch 19 ausgebildet ist, oder ein Wischmittelstapel vorgesehen, der nach Anspruch 20 ausgebildet ist, oder eine Sprühvorrichtung vorgesehen, die nach einem der Ansprüche 21 bis 23 ausgebildet ist, oder ein einziges Profilschienenanbauteil vorgesehen, das nach Anspruch 24 ausgebildet ist.

Danach ist bezüglich der Wischmittel-Trägervorrichtung vorgesehen, dass wenigstens die Einkerbungen oder Spießformen in den einander gegenüberliegende Bereichen an den in Längsrichtung der Profilschiene freien Enden gleichzeitig von den Profilkanten der freien Enden der Profilschiene gebildet sind.

Danach ist bezüglich der Wischmittel-Trägervorrichtung weiter vorgesehen, dass die Profilschiene als eine zwei Profilschienenschenkel aufweisende gleichschenkelige Profilschiene ausgebildet ist mit wenigstens angenähert einem V-, L- oder W-Profil mit oder ohne wenigstens gerundeten oder runden Profilkanten oder Profilkantenabschnitten oder einem extra verbreiterten Profilschienenkamm, und dass ein vorherrschender Winkel zwischen den Profilschienenschenkeln einen Wert wenigstens in einem angenäherten Bereich von 90 Grad aufweist.

Danach ist bezüglich der Wischmittel-Trägervorrichtung weiter vorgesehen, dass entlang einer Längslinie wenigstens eines einzigen Profilschienenschenkels ein Profilschienenschenkelgelenk vorgesehen ist derart, dass die Profilschienenschenkel der Profilschiene gegeneinander federnd reversibel spreizbar gegenüber einer vorgegebenen Position gehalten sind.

Danach ist bezüglich der Wischmittel-Trägervorrichtung weiter vorgesehen, dass die Profilschiene einen Profilschienenkamm aufweist, auf dem eine Kupplungsvorrichtung nach Anspruch 12 oder 13 angeordnet ist.

Danach ist bezüglich der Wischmittel-Trägervorrichtung weiter vorgesehen, dass an wenigstens einem einzigen freien Ende der in Längsrichtung freien Enden der Profilschiene wenigstens ein einziges Mal ein Profilschienenanbauteil nach Anspruch 24 reversibel angebaut ist.

Danach ist bezüglich der Wischmittel-Trägervorrichtung weiter vorgesehen, dass an wenigstens einer einzigen der freien Wischleistenkanten ein die Wischleistenkante polsterndes Polstermittel vorgesehen ist.

Und es ist danach bezüglich der Wischmittel-Trägervorrichtung vorgesehen, dass an den wenigstens Innenseiten der durch die Profilschienenschenkel gebildeten Wischleisten ein jeweiliges oder gemeinsames über die Wischleistenlänge erstreckendes Flüssigkeitsaufsaugmittel nach Anspruch 25 angeordnet ist.

Danach ist bezüglich der Kupplungsvorrichtung vorgesehen, dass in den vom Innenzylinder nicht überdeckten Bereichen des Hohlzylinders als zusätzliche Ineingriffnahmeteile für die Befestigungsmittel vom Innenzylinder separiert gehaltene zweite wenigstens Hohl- oder Massivzylinder angeordnet sind.

Danach ist bezüglich des Wischmittels vorgesehen, dass die Seitenkanteneinschnitte zu den Seitenkanten senkrecht oder schräg von einer Seitenkantenmitte weggerichtet hin zu Vorder- oder Rückkante geführt sind.

Danach ist bezüglich des Wischmittels weiter vorgesehen, dass das Wischmittel ein abreißbares Teil einer Wischmittelrolle nach Anspruch 19 oder ein entnehmbares Teil eines Wischmittelstapels nach Anspruch 20 ist.

Danach ist bezüglich des Wischmittels weiter vorgesehen, dass das Material des Wischmittels wenigstens recyclingfähig oder biologisch abbaubar ist.

Danach ist bezüglich der Sprühvorrichtung vorgesehen, dass die Zerstäubereinrichtung ausgelegt ist für ein auf Dauer verklebungsfreies Zerstäuben der zu versprühenden Flüssigkeit.

Danach ist bezüglich der Sprühvorrichtung weiter vorgesehen, dass die Sprühvorrichtung ein Akkumulator betriebenes Elektrogerät ist.

Die Gegenstände der Unteransprüche tragen insbesondere zum Erhalt der Vorteile bei, wie sie oben bereits näher beschrieben sind.

Nachfolgend werden Ausführungsbeispiele der hier vorliegenden Erfindung anhand einer Zeichnung näher erläutert. Darin zeigen:
- Figur 1: ein Ausführungsbeispiel eines erfindungsgemäßen Wischsystems in Schemadarstellung,
- Figur 2A: ein erstes Ausführungsbeispiel der erfindungsgemäßen Wischmittel-Trägervorrichtung des erfindungsgemäßen Wischsystems nach Figur 1 in einer Perspektivansicht,
- Figuren 2B bis 2E: ein zweites bis fünftes Ausführungsbeispiel der erfindungsgemäßen Wischmittel-Trägervorrichtung des erfindungsgemäßen Wischsystems nach Figur 1 in seitlichen Ausschnittsansichten,
- Figur 2F: ein sechstes Ausführungsbeispiel der erfindungsgemäßen Wischmittel-Trägervorrichtung des erfindungsgemäßen Wischsystems nach Figur 1 in einer schematischen Profilansicht,
- Figuren 3A bis 3C: ein erstes bis drittes Ausführungsbeispiel des erfindungsgemäßen Wischgeräts des erfindungsgemäßen Wischsystems nach Figur 1 in teilweise schematischen Profilansichten,
- Figur 4: ein Ausführungsbeispiel eines möglichen Details der erfindungsgemäßen Wischmittel-Trägervorrichtung nach einer der Figuren 2A bis 2F des erfindungsgemäßen Wischsystems nach Figur 1 beziehungsweise des erfindungsgemäßen Wischgeräts nach einer der Figuren 3A bis 3C des erfindungsgemäßen Wischsystems nach Figur 1 in einer schematischen und perspektivischen Ausschnittsansicht,
- Figur 5: ein Ausführungsbeispiel einer Kombination von erfindungsgemäßen Wischmittel-Trägervorrichtungen nach einer der Figuren 2A bis 2F beziehungsweise erfindungsgemäßem Wischgerät nach einer der Figuren 3A bis 3C in einer schematischen Seitenansicht,
- Figur 6: ein Ausführungsbeispiel einer erfindungsgemäßen Kupplungsvorrichtung des erfindungsgemäßen Wischgeräts nach einer der Figuren 3A bis 3C in einer schematischen und perspektivischen Ausschnittsansicht,
- Figuren 7A bis 7C: ein erstes bis drittes Ausführungsbeispiel eines möglichen Details der erfindungsgemäßen Wischmittel-Trägervorrichtung nach einer der Figuren 2A bis 2F in einer schematischen, perspektivischen und innenseitig gerichteten Ausschnittsansicht,
- Figur 8A: ein erfindungsgemäßes Wischmittel des erfindungsgemäßen Wischsystems nach Figur 1 mit verschieden möglichen, teilweise schematischen Details in einer Draufsicht,
- Figur 8B: ein Ausführungsbeispiel eines erfindungsgemäßen Wischmittelstapels mit Wischmitteln nach der Figur 8A in einer schematischen Profilansicht,
- Figur 8C: ein Ausführungsbeispiel einer erfindungsgemäßen Wischmittelrolle mit Wischmitteln nach der Figur 8A in einer schematischen und perspektivischen Draufsicht,
- Figur 9: ein Ausführungsbeispiel einer Kombination von erfindungsgemäßer Wischmittel-Trägervorrichtung nach der Figur 7B und einem erfindungsgemäßen Wischmittel nach der Figur 8A in einer schematischen, perspektivischen und innenseitig gerichteten Ausschnittsansicht,
- Figur 10: ein Ausführungsbeispiel einer erfindungsgemäßen Bedienvorrichtung des erfindungsgemäßen Wischsystems nach Figur 1 in einer schräg von unten nach oben gerichteten Perspektivansicht, und
- Figur 11: ein Ausführungsbeispiel eines in die erfindungsgemäße Wischmittel-Trägervorrichtung montiertes erfindungsgemäßes Flüssigkeitsaufsaugmittel des erfindungsgemäßen Wischsystems nach Figur 1 in einer schematischen, perspektivischen und innenseitig gerichteten Ausschnittsansicht.

In den Figuren sind gleiche Teile mit dem gleichen Bezugszeichen versehen.

Die Figuren 2B - 2F zeigen den Teilausschnitt IIb - IIf aus der Figur 2A. Die Figuren 3A - 3C zeigen den Teilausschnitt IIIa - IIIc aus der Figur 2A. Die Figuren 5 und 6 zeigen den Teilausschnitt V; VI aus der Figur 2A. Die Figuren 7A - 7C zeigen den Teilausschnitt VIIa - VIIc aus der Figur 2A mit der Besonderheit, dass tatsächlich die gegenüberliegende Seite gezeigt ist. Die Figur 6 zeigt den Teilausschnitt VI aus der Figur 5.

Figur 1 zeigt ein Ausführungsbeispiel eines erfindungsgemäßen Wischsystems 1 in Schemadarstellung. Dieses Wischsystem 1 umfasst ein erfindungsgemäßes Wischgerät 2, eine erfindungsgemäße Bedienvorrichtung 3, ein erfindungsgemäßes Wischmittel 4 und eine erfindungsgemäße Sprühvorrichtung 5. Bei dem erfindungsgemäßen Wischsystem 1 ist wenigstens das Wischgerät 2 in erfindungsgemäßer Weise ausgeführt.

In anderen Ausführungsbeispielen, die in der Zeichnung nicht als gemeinsame Kombination näher dargestellt sind, ist das erfindungsgemäße Wischsystem ergänzt durch wenigstens einen erfindungsgemäßen Wischmittelstapel 6 (Figur 8B) oder eine erfindungsgemäße Wischmittelrolle 7 (Figur 8C) oder wenigstens ein einziges erfindungsgemäßes Profilschienenanbauteil 8 (Figur 8) oder ein erfindungsgemäßes Flüssigkeitsaufsaugmittel 9 (Figur 11).

Das erfindungsgemäße Wischgerät 2 umfasst eine erfindungsgemäße Wischmittel-Trägervorrichtung 10 und eine erfindungsgemäße Kupplungsvorrichtung 11. Bei dem erfindungsgemäßen Wischgerät 2 ist wenigstens die Wischmittel-Trägervorrichtung 10 oder die Kupplungsvorrichtung 11 in erfindungsgemäßer Weise ausgeführt.

Für die Anwendung des Wischsystems 1 genügt grundsätzlich bereits schon das erfindungsgemäße Wischgerät 2. Vorteilhafter Weise ist dieses Wischgerät 2 ergänzt wenigstens mit einer Bedienvorrichtung 3 oder wenigstens das Wischmittel 4 oder die Sprühvorrichtung 5. Das Wischmittel 4 ist ohne Sprühvorrichtung 5 insbesondere verwendbar, wenn das Wischmittel 4 ausgewrungen feucht ist. Die Sprühvorrichtung 5 ist grundsätzlich ohne Wischmittel 4 verwendbar, da damit in jedem Fall die zu reinigende Fläche für das Wischgerät 2 rutschig gemacht ist. Das Wischgerät 2 ist grundsätzlich auch ohne Bedienvorrichtung 3 verwendbar, da es als solches mit der Hand selbst zum Beispiel an der Kupplungsvorrichtung 11 gehalten werden kann. Zusammen, also zum Beispiel mit Wischmittel 4 und Sprühvorrichtung 5, ergänzen sich die Einzelkomponenten in besonders vorteilhafter Weise im Hinblick auf ein besonders gutes Arbeitsergebnis. Weiter kombiniert mit einer entsprechenden Bedienvorrichtung 3 lässt sich das Wischgerät besonders leicht zum Beispiel am Boden oder auf einer Tischfläche oder an einer Fensterscheibe betreiben.

Als Bedienvorrichtung 3 können beispielsweise ein modifizierter herkömmlicher Besenstiel 12 oder ein entsprechend modifizierter Handknauf 13 (Figur 3C) verwendet sein. Der Besenstiel 12 und der Handknauf 13 sind in der Weise modifiziert, dass sie an der Kupplungsvorrichtung 11 schraubmäßig zu befestigen sind.

Eine besonders vorteilhafte Bedienvorrichtung 3 weist eine für eine händische Handhabung geeignete Körperstruktur mit einem Drehmechanismus derart auf, dass mit einem Drehen in die eine oder andere Drehrichtung eine Festziehen Aktion oder eine Lösen Aktion zu bewerkstelligen ist. Für das hier vorliegende Wischgerät 2 trifft das beispielsweise dann zu, wenn die Bedienvorrichtung 3 die Körperstruktur eines Stiels 14, beispielweise eines oben schon erwähnten Besenstiels 12, aufweist, wobei an einem unteren freien Ende 15 (Figur 10) eine Stirnfläche 16 (Figur 10) vorgesehen ist, an der zentrisch angeordnet ein von außen zugängliches und in die Körperstruktur des Stiels 14 hineinreichendes Innengewinde 17 (Figur 10) mit einem Anlagenbereich 18 im Bereich um den Zugang 19 zum Innengewinde 17 herum vorgesehen ist.

Möglich ist auch die Körperstruktur eines oben schon erwähnten Handknaufs 13 (Figur 3C) oder eines desentsprechenden Teils mit an einer Stelle einem von außen zugänglichen und in die Körperstruktur des Handknaufs 13 oder desgleichen hineinreichenden Innengewindes mit einem Anlagenbereich im Bereich um den Zugang zum Innengewinde herum.

Das jeweilige Innengewinde, zum Beispiel das Innengewinde 17 (Figur 10) des Besenstiels 12 (Figur 10), ist in den Gewindemaßen angepasst an die Gewindemaße des Gewindes eines Gewindebolzens 20 (beispielsweise Figur 6) der Kupplungsvorrichtung 11 (beispielsweise Figur 6).

Der Besenstiel 12 (Figur 10) weist beispielsweise außer dem eigentlichen Stiel 14 am unteren freien Ende 15 einen anmontierten konischen Gewindekopf 21 auf, der modifiziert ist, den Zugang 19 zum Innengewinde 17 zu gewährleisten. Herkömmliche, zu kaufende Besenstiele sind in der Weise ausgebildet, um mit Hilfe des konischen Gewindekopfes 21 zu ermöglichen, ein Besenteil daran anzuschrauben. Möglich ist aber auch ein Besenstiel 12, der diesen konischen Gewindekopf 21 nicht aufweist und wenigstens im Wesentlichen nur ein Stiel 14 ist.

Als Wischmittel 4 können beispielsweise Wischtücher 22 (beispielsweise Figur 1) aber auch reißfeste Papiere, Schwammtücher oder Mikrofasertücher verwendet sein, und zwar sowohl trocken als auch feucht, was vorteilhafter ist. Als Wischmittel kommen alle Wischmittel in Frage, die geeignet sind, Wischtücher 22 zu ersetzen. Die vorliegende Zeichnungsbeschreibung ist auf Wischtücher 22 ausgerichtet. Die anderen erwähnten möglichen Wischmittel 4 sind in der Zeichnung nicht näher dargestellt.

Als Sprühvorrichtung 5 kann beispielsweise eine herkömmliche, zu kaufende Sprühflasche 23 (Figur 1) verwendet sein, die einen Flüssigkeitsbehälter für eine zu versprühende Flüssigkeit und eine Zerstäubereinrichtung zum Zerstäuben der zu versprühenden Flüssigkeit aufweist. Erfindungsgemäß ist die zu versprühende Flüssigkeit durch eine modifizierte Flüssigkeit ersetzt, die wenigstens ein Bodenreinigungsmittel oder ein verdünntes Bodenreinigungsmittel oder ein verdünntes Flächenreinigungsmittel ist.

In einer vorteilhaften Ausgestaltung der Erfindung ist die Zerstäubereinrichtung ausgelegt für ein auf Dauer verklebungsfreies Zerstäuben der erfindungsgemäßen, zu versprühenden Flüssigkeit.

In einer weiteren vorteilhaften Ausgestaltung der Erfindung ist die Sprühvorrichtung 5 ein Akkumulator betriebenes Elektrogerät.

Figur 2A zeigt ein erstes Ausführungsbeispiel der erfindungsgemäßen Wischmittel-Trägervorrichtung 10 des erfindungsgemäßen Wischsystems 1 in einer Perspektivansicht.

Die Wischmittel-Trägervorrichtung 10 ist ausgelegt für eine erste Hauptwischrichtung 24 und eine zweite Hauptwischrichtung 25. Die beiden Hauptwischrichtungen 24, 25 sind zueinander entgegensetzt gerichtet. Den beiden Hauptwischrichtungen 24, 25 sind je eine eine Längs- und eine Querachse 26, 27 beziehungsweise 28, 29 aufweisende Wischleiste 30, 31 mit einer freien Wischleistenkante 32, 33 zugeordnet. Dabei sind die Längsachsen 26, 28 beziehungsweise Querachsen 27, 29 der Wischleisten 30, 31 jeweils derart den Hauptwischrichtungen 24, 25 zugeordnet, dass die Längsachse 26, 28 der Wischleiste 30, 31 quer ausgerichtet ist zu der Hauptwischrichtung 25, 24, der die Wischleiste 30, 31 zugeordnet ist, und die Querachse 27, 29 der Wischleiste 30, 31 mit schrägem Anstieg längs ausgerichtet ist zu der Hauptwischrichtung 25, 24, der die Wischleiste 30, 31 zugeordnet ist. Dabei sind die Wischleisten 30, 31 zueinander in den Hauptwischrichtungen 25, 24 parallel nebeneinander aufeinanderfolgend angeordnet derart, dass in Richtung einer Hauptwischrichtung 25, 24 die dieser Hauptwischrichtung 25, 24 zugeordnete Wischleiste 30, 31 der jeweils anderen Wischleiste 31, 30 nachfolgend angeordnet ist.

Erfindungsgemäß ist eine Profilschiene 34 mit einer vorgegebenen Profilschienenlänge vorgesehen mit Profilschienenschenkel 35, 36 als eine jeweilige Wischleiste 30, 31. In Längsrichtung der Profilschiene 34 angeordnete freie Enden 37, 38 der Profilschiene 34 mit entsprechenden zugehörigen Profilkanten 39, 40 sind zu einer der Profilschiene 34 zugehörigen Profilschienenmitte 41 hin anlaufschräg ausgebildet. Dabei weisen wenigstens einander gegenüberliegende Bereiche 42, 43 an den in Längsrichtung der Profilschiene 34 freien Enden 37, 38 von außen in Eingriff nehmbare wenigstens Einkerbungen 44 mit nach innen konischem Zulauf mit oder ohne weiteren zugeordneten Einkerbungen 45 (Figuren 2B, 2D) oder frei abstehende Spießformen 46 (Figuren 2C, 2D, 2E, 2F) auf.

Positionen 47 können weitere Stellen sein, an denen beispielsweise Spießformen 46 oder zum Beispiel auch Haftpunkte vorgesehen sind, wenn die Länge der Profilschiene 34 zwischen den freien Enden 37, 38 so lange ist, dass ein an den Einkerbungen 44 oder Spießformen 46 an den Bereichen 42,43 befestigtes Wischmittel 4 insgesamt zu wenig Halt findet.

Die Figuren 2B bis 2E zeigen ein zweites bis fünftes Ausführungsbeispiel der erfindungsgemäßen Wischmittel-Trägervorrichtung 10 des erfindungsgemäßen Wischsystems 1 in seitlichen Ausschnittsansichten.

Die Figur 2 zeigt als Ganzes, dass wenigstens die Einkerbungen 44 oder Spießformen 46 in den einander gegenüberliegende Bereichen 42, 43 an den in Längsrichtung der Profilschiene 34 freien Enden 37, 38 gleichzeitig von den Profilkanten 39, 40 der freien Enden 37, 38 der Profilschiene 34 gebildet sind.

Dabei ist die Profilschiene 34 ausgebildet als eine zwei Profilschienenschenkel 35, 36 aufweisende gleichschenkelige Profilschiene 34 mit wenigstens angenähert einem V-, L- oder W-Profil (Figuren 3A, 3B, 3C) mit oder ohne wenigstens gerundeten oder runden Profilkanten oder Profilkantenabschnitten oder einem extra verbreiterten Profilschienenkamm 48. Ein vorherrschender Winkel 49 zwischen den Profilschienenschenkeln 35, 36 weist einen Wert wenigstens in einem angenäherten Bereich von 90 Grad auf.

In einer von vorteilhaften Ausgestaltungen der Erfindung ist entlang einer Längslinie 50 (Figuren 3A bis 3C) wenigstens eines einzigen Profilschienenschenkels (zum Beispiel 35) ein Profilschienenschenkelgelenk 51 (Figur 4) vorgesehen ist derart, dass die Profilschienenschenkel der Profilschiene 34 gegeneinander federnd reversibel spreizbar gegenüber einer vorgegebenen Position gehalten sind.

In einer weiteren vorteilhaften Ausgestaltung der Erfindung weist die Profilschiene 34 der Wischmittel-Trägervorrichtung 10 eine Kupplungsvorrichtung 11 (Figur 6) auf, wie sie weiter unten näher beschrieben ist.

In einer weiteren vorteilhaften Ausgestaltung der Erfindung ist an wenigstens einem einzigen freien Ende 37, 38 der in Längsrichtung freien Enden 37, 38 der Profilschiene 34 wenigstens ein einziges Mal ein Profilschienenanbauteil 8 reversibel angebaut (Figur 5).

In einer weiteren vorteilhaften Ausgestaltung der Erfindung ist an wenigstens einer einzigen der freien Wischleistenkanten 32 ein die Wischleistenkante 32 polsterndes Polstermittel 52 vorgesehen (Figuren 3A, 3B und 7A bis 7C).

In der Figur 7A ist das Polstermittel 52 beispielsweise mit einem ein D-Profil aufweisendes Silikonband gebildet. Das Profil könnte auch massiv gewählt sein. In der Figur 7B ist das Polstermittel 52 beispielsweise mit einem Flachgummiband gebildet. In der Figur 7C ist das Polstermittel 52 beispielsweise mit einem geschlitztem Rund- oder Ovalschaumband gebildet. Die Wischleistenkante beispielsweise 32 ist dann in dem Schlitz positioniert. In den Figuren 7A bis 7C könnten die eben erwähnten Materialien der genannten Polstermittel 52 auch durch geeignete andere Materialien ersetzt sein. Weitere Polstermittel 52 in Form und Material sind denkbar und hierin eingeschlossen.

In einer weiteren vorteilhaften Ausgestaltung der Erfindung ist an den wenigstens Innenseiten 53 der durch die Profilschienenschenkel zum Beispiel 35 gebildeten Wischleisten zum Beispiel 30 ein jeweiliges oder gemeinsames über die Wischleistenlänge erstreckendes Flüssigkeitsaufsaugmittel 9 angeordnet. Das Flüssigkeitsaufsaugmittel kann beispielsweise ein Schaumstoff oder anderes hochtechnisiertes Materialprodukt 54 sein.

Die Figur 2F zeigt ein sechstes Ausführungsbeispiel der erfindungsgemäßen Wischmittel-Trägervorrichtung 10 des erfindungsgemäßen Wischsystems 1 in einer schematischen Profilansicht. Gezeigt ist insbesondere der Umstand, dass die Spießformen 46 vorteilhafterweise für ein erleichtertes Einfädeln eines in dieser Figur nicht näher gezeigten Wischmittels 4 bei gelochten Wischmitteln 4 (Figur 2E) leicht nach außen heraus gebogen ausgeführt sein können.

Die schon erwähnten Figuren 3A bis 3C zeigen nochmals zusammengefasst ein erstes bis drittes Ausführungsbeispiel des erfindungsgemäßen Wischgeräts 2 des erfindungsgemäßen Wischsystems 1 in teilweise schematischen Profilansichten.

Die schon erwähnte Figur 4 zeigt ein Ausführungsbeispiel eines möglichen Details der erfindungsgemäßen Wischmittel-Trägervorrichtung 10 nach einer der Figuren 2A bis 2F beziehungsweise nach einer der Figuren 3A bis 3C in einer schematischen und perspektivischen Ausschnittsansicht. Insbesondere zeigt die Figur 4 ein Beispiel für ein Profilschienenschenkelgelenk 51, durch das die Profilschienenschenkel 35, 36 der Profilschiene 34 gegeneinander federnd reversibel spreizbar gegenüber einer vorgegebenen Position gehalten sind.

Die Figur 5 zeigt ein Ausführungsbeispiel einer Kombination von erfindungsgemäßen Wischmittel-Trägervorrichtungen 10 nach einer der Figuren 2A bis 2F beziehungsweise nach einer der Figuren 3A bis 3C in einer schematischen Seitenansicht. Insbesondere ist eine mittlere Wischmittel-Trägervorrichtung 10 gezeigt, an der linksseitig bereits eine weitere Wischmittel-Trägervorrichtung 10 als ein Profilschienenanbauteil 8 angebaut ist und rechtsseitig gerade eine weitere Wischmittel-Trägervorrichtung 10 als ein Profilschienenanbauteil 8 angebaut wird. Die strichliert gezeichneten Komponenten stellen einen Befestigungsmechanismus dar, der den reversiblen Anbau ermöglicht. Im gezeigten Ausführungsbeispiel basiert dieser Mechanismus auf einer Kappenversion, die auf den Wischmittel-Trägervorrichtungen 10 aufgesetzt ist und über die die verschiedenen Wischmittel-Trägervorrichtungen 10 beispielsweise miteinander verschraubt sind.

Das Profilschienenanbauteil 8 ist für einen im Profil Stoß-an-Stoßanbau an eine Profilschiene 34 einer Wischmittel-Trägervorrichtung 10 konzipiert, wobei das Profilschienenanbauteil 8 das gleiche Profil wie die Profilschiene 34 der Wischmittel-Trägervorrichtung 10 aufweist. Das Profilschienenanbauteil 8 weist in den Längsrichtungen freie Enden 37, 38 auf, von denen das vom Stoß-an-Stoß-Anbau betroffene freie Ende entgegengesetzt anlaufschräg und das andere freie Ende gleich anlaufschräg ausgebildet ist wie das vom Stoß-an-Stoß-Anbau betroffene freie Ende der Profilschiene 34 der Wischmittel-Trägervorrichtung 10. Außerdem ist an dem vom Stoß-an-Stoß-Anbau betroffenen freien Ende eine Befestigungsvorkehrung vorgesehen derart, dass in Arbeit der Befestigungsvorkehrung damit ein Stoß-an-Stoß-Anbau kontinuierlich starr aufrechterhalten ist.

Die Figur 6 zeigt ein Ausführungsbeispiel der erfindungsgemäßen Kupplungsvorrichtung 11 des erfindungsgemäßen Wischgeräts 2 in einer schematischen und perspektivischen Ausschnittsansicht.

Die gezeigte Kupplungsvorrichtung 11 dient zum Zusammenkuppeln einer ersten und einer zweiten Komponente derart, dass durch Drehen in die eine oder andere Drehrichtung der einen Komponente gegenüber der anderen beide Komponenten zueinander einmal starr und einmal derart zueinander gelenkig bewegbar gehalten sind, dass die eine Komponente gegenüber der anderen frei anheb- und absenkbar und auch ein Klappen der einen Komponente über die andere Komponente zu bewerkstelligen ist.

Dabei ist ein Hohlzylinder 55 vorgegebener Länge mit einem einseitig offenen, bis über den Durchmesser des Hohlzylinders 55 reichenden Querschlitz 56 vorgegebener Breite vorgesehen. Außerdem ist ein innerhalb des Hohlzylinders 55 drehbar angeordneter, gegenüber der Länge des Hohlzylinders 55 verkürzter Innenzylinder 57 mit für ein drehbares Verbinden mit der ersten Komponente einem starr verbundenen, seitlich durch den Querschlitz 56 des Hohlzylinders 55 hindurch ragenden Gewindebolzen 20 mit vorgegebenen Gewindewerten, beispielsweise gemäß einem M5- oder M6-Gewindes, vorgesehen. Außerdem weist gemäß dem vorliegenden Ausführungsbeispiel der Hohlzylinder 55 in vom Innenzylinder 57 nicht überdeckten Bereichen 58 Befestigungspunkte 59 für eine mit Befestigungsmitteln (in der Figur 6 nicht näher gezeigt) bewerkstelligte Befestigung an der zweiten Komponente auf.

An die Stellen für die erste und zweite Komponente können gemäß dem vorliegenden Ausführungsbeispiel explizit die Wischmittel-Trägervorrichtung 10 und die Bedienvorrichtung 3 gesetzt sein.

In einer vorteilhaften Weiterbildung der Erfindung sind in den vom Innenzylinder 57 nicht überdeckten Bereichen 58 des Hohlzylinders 55 als zusätzliche Ineingriffnahmeteile (in der Figur 6 nicht näher gezeigt) für die Befestigungsmittel (in der Figur 6 nicht näher gezeigt) vom Innenzylinder 57 separiert gehaltene zweite wenigstens Hohl- oder Massivzylinder (in der Figur 6 nicht näher gezeigt) angeordnet. Die Ineingriffnahmeteile bewirken, dass sich die Befestigungsmittel darin stärker festkrallen können und so die Befestigungswirkung wesentlich erhöhen.

Die schon erwähnten und schon näher beschriebenen Figuren 7A bis 7C zeigen ein erstes bis drittes Ausführungsbeispiel eines möglichen Details der erfindungsgemäßen Wischmittel-Trägervorrichtung 10 nach einer der Figuren 2A bis 2F in einer schematischen, perspektivischen und innenseitig gerichteten Ausschnittsansicht.

Die Figur 8A zeigt ein erfindungsgemäßes Wischmittel 4 des erfindungsgemäßen Wischsystems 1 mit verschieden möglichen, teilweise schematischen Details in einer Draufsicht.

Das Wischmittel 4 ist beispielsweise, wie schon erwähnt, ein Wischtuch 22.

Das Wischmittel 4 weist Seitenkanten 60 und einer Vorder- und Rückkante 61, 62 auf. Weiter weist das Wischmittel 4 von den Seitenkanten 60 und der Vorder- und der Rückkante 61, 62 gebildete Eckbereiche 63 auf. Das Wischmittel 4 weist Größenabmessungen derart auf, dass ein Überdecken nach allen Seiten von freien Wischleistenkanten 32, 33 (beispielsweise Figuren 3A, 3B, 9) einer solche freien Wischleistenkanten 32, 33 aufweisenden Wischmittel-Trägervorrichtung 10 zu realisieren ist.

Erfindungsgemäß sind die Vorder- und die Rückkante 61, 62 der Länge der Wischleistenkanten 32, 33 der Wischmittel-Trägervorrichtung 10 angepasst. Weiter sind in den jeweiligen Eckbereichen 63 entweder jeweils mindestens ein einziger Seitenkanteneinschnitt 64 oder ein Durchbruch 65 beispielsweise in Form einer Lochung angeordnet und zwar derart, dass von Seitenkante 60 zu Seitenkante 60 Seitenkanteneinschnitte oder Durchbrüche jeweils paarweise einander gegenüberliegend angeordnet sind. Bei Vorliegen von mehreren Seitenkanteneinschnitten 64 oder Durchbrüchen 65 in einem jeweiligen Eckbereich 63 sind die Seitenkanteneinschnitten 64 oder Durchbrüche 65 parallel zu den Seitenkanten 60 nacheinander angeordnet. Einschnitttiefen der Seitenkanteneinschnitte 64 sind soweit gegeben oder Durchbrüche 65 sind in der Weise angeordnet, dass ein Abstand zwischen paarweise einander gegenüberliegenden Seitenkanteneinschnitten 64 oder Durchbrüchen 65 höchstens einen einem Abstand zwischen Einkerbungen 44 oder Spießformen 46 in einander gegenüberliegenden Eckbereichen 63 von in Längsrichtung der Wischleiste 30, 31 angeordneten freien Enden 37, 38 entsprechenden Abstand aufweisen.

In einer vorteilhaften Ausgestaltung der Erfindung sind die Seitenkanteneinschnitte 64 zu den Seitenkanten 60 senkrecht oder schräg von einer Seitenkantenmitte 66 weggerichtet hin zu Vorder- oder Rückkante 61, 62 geführt. Grundsätzlich wäre auch die Richtung weg von der Vorder- oder der Rückkante 61, 62 möglich, hat aber eine geringfügig schwierigere Handhabung des Wischmittels 4 bei der Befestigung an der Wischmittel-Trägervorrichtung 10 zur Folge.

Bei einer anderen vorteilhaften Ausgestaltung der Erfindung ist das Wischmittel 4 ein abreißbares Teil einer Wischmittelrolle 7 oder ein entnehmbares Teil eines Wischmittelstapels 6.

Bei einer weiteren vorteilhaften Ausgestaltung der Erfindung ist das Material des Wischmittels 4 wenigstens recyclingfähig oder biologisch abbaubar.

Die Figur 8B zeigt ein Ausführungsbeispiel eines erfindungsgemäßen Wischmittelstapels 6 mit Wischtüchern 22 nach der Figur 8A in einer schematischen Profilansicht.

Der Wischmittelstapel 6 weist eine Mehrzahl von einzelnen, gefaltet oder ausgebreitet aufeinander gestapelten Wischtüchern 22 auf, wobei wenigstens ein einziges der Wischtücher 22 gemäß der Figur 8A ausgebildet ist.

Die Figur 8C zeigt ein Ausführungsbeispiel einer erfindungsgemäßen Wischmittelrolle 7 mit Wischtüchern 22 nach der Figur 8A in einer schematischen und perspektivischen Draufsicht.

Die Wischmittelrolle 7 weist eine Mehrzahl von einstückig aneinander gereihten, einzeln abreißbaren Wischtüchern 22 auf, wobei wenigstens ein einziges der Wischtücher 22 gemäß der Figur 8A ausgebildet ist.

Die Figur 9 zeigt ein Ausführungsbeispiel einer Kombination von erfindungsgemäßer Wischmittel-Trägervorrichtung 10 insbesondere nach der Figur 7B und einem erfindungsgemäßen Wischmittel 4 nach der Figur 8A in einer schematischen, perspektivischen und innenseitig gerichteten Ausschnittsansicht.

Die sich durch die Seitenkanteneinschnitte 64 (Figur 8A) ergebenden Fähnchenteile 67 des Wischmittels 4 beziehungsweise des Wischtuchs 22 sind geeignet und befähigt, beispielsweise durch die Einkerbungen 44 gezogen zu werden und dort festgeklemmt zu werden.

In den Figuren 2B bis 2D sind Einfädelwege 68 gezeigt, wie derartige Fähnchenteile 67 eingeklemmt werden können. Die Figur 2E zeigt einen Überstülpweg 69 für einen Durchbruch 65 des Wischmittels 4, wenn ein solcher Durchbruch 65 statt eines Seitenkanteneinschnitts 64 vorgesehen ist.

Die Figur 10 zeigt ein Ausführungsbeispiel einer erfindungsgemäßen Bedienvorrichtung 3 des erfindungsgemäßen Wischsystems 1 in einer schräg von unten nach oben gerichteten Perspektivansicht. Bei dieser Bedienvorrichtung 3 handelt es sich um einen Besenstiel 12, wie er oben bereits beschrieben ist. Als Bedienvorrichtung 3 könnte beispielsweise auch ein Handknauf 13 (Figur 3C) sein, wie er oben ebenfalls bereits beschrieben ist.

Die Figur 11 zeigt ein Ausführungsbeispiel eines in die erfindungsgemäße Wischmittel-Trägervorrichtung 10 des erfindungsgemäßen Wischsystems 1 montiertes erfindungsgemäßes Flüssigkeitsaufsaugmittel 9 in einer schematischen, perspektivischen und innenseitig gerichteten Ausschnittsansicht.

Das Flüssigkeitsaufsaugmittel 9 ist, wie schon angesprochen, ausgelegt für eine befestigte Anordnung gleichzeitig an wenigstens einer der wenigstens Innenseiten 53 der durch die Profilschienenschenkel 35, 36 der Profilschiene 34 gebildeten Wischleisten 30, 31 der Wischmittel-Trägervorrichtung 10 entlang der Länge der jeweiligen Wischleisten 30, 31 mit jeweiliger Wirkzuordnung zur jeweilig zugehörigen Wischleistenkante 32, 33 der Wischleisten 30, 31.

Als Flüssigkeitsaufsaugmittel 9 ist auch denkbar eine befestigte Anordnung nach Strumpfbandart (in der Zeichnung nicht näher dargestellt) an einer einzelnen Wischleiste 30, 31 der Wischmittel-Trägervorrichtung 10 mit jeweiliger Wirkzuordnung zur jeweilig zugehörigen Wischleistenkante 32, 33.

In jedem Fall weist das erfindungsgemäße Flüssigkeitsaufsaugmittel 9 einen Selbsthaltemechanismus 70 innerhalb einer zwischen den Wischleisten 30, 31 ausgebildeten Kehlform 71 auf, durch den sich nach einem Eindrücken des Flüssigkeitsaufsaugmittels 9 in die Kehlform 71 mit sich dann ergebender Wirkzuordnung des Mittels zu wenigstens einer einzigen der den Wischleisten 30, 31 zugehörigen Wischleistenkanten 32, 33 ein Festhalten des Flüssigkeitsaufsaugmittels 9 an den Innenseiten 53 der Wischleisten 30, 31 ergibt.

## Patentansprüche

1. Wischmittel-Trägervorrichtung (10) für zwei Hauptwischrichtungen (24, 25), die zueinander entgegensetzt gerichtet sind und denen je eine eine Längs- und eine Querachse (26, 28; 27, 29) aufweisende Wischleiste (30, 31) mit einer freien Wischleistenkante (32, 33) zugeordnet ist jeweils derart, dass die Längsachse (26, 28) der Wischleiste (30, 31) quer ausgerichtet ist zu der Hauptwischrichtung (25, 24), der die Wischleiste (30, 31) zugeordnet ist, und die Querachse (27, 29) der Wischleiste (30, 31) mit schrägem Anstieg längs ausgerichtet ist zu der Hauptwischrichtung (25, 24), der die Wischleiste (30, 31) zugeordnet ist, wobei die Wischleisten (30, 31) zueinander in den Hauptwischrichtungen (25, 24) parallel nebeneinander aufeinanderfolgend angeordnet sind derart, dass in Richtung einer Hauptwischrichtung (25, 24) die dieser Hauptwischrichtung (25, 24) zugeordnete Wischleiste (30, 31) der jeweils anderen Wischleiste (30, 31) nachfolgend angeordnet ist, und die Wischleisten (30, 31) zusammen eine Profilschiene (34) mit einer vorgegebenen Profilschienenlänge bilden mit Profilschienenschenkeln (35, 36) als eine jeweilige Wischleiste (30, 31), wobei
- in Längsrichtung der Profilschiene (34) angeordnete freie Enden (37, 38) mit entsprechenden zugehörigen Profilkanten (39, 40) zu einer der Profilschiene (34) zugehörigen Profilschienenmitte (41) hin anlaufschräg ausgebildet sind, oder
- in Längsrichtung der Profilschiene (34) angeordnete freie Enden (37, 38) mit entsprechenden zugehörigen Profilkanten (39, 40) zu einer der Profilschiene (34) zugehörigen Profilschienenmitte (41) hin anlaufschräg ausgebildet sind und
- einander gegenüberliegende Bereiche (42, 43) an den in Längsrichtung der Profilschiene (34) freien Enden (37, 38) von außen in Eingriff nehmbare Einkerbungen (44) mit nach innen konischem Zulauf mit oder ohne weiteren zugeordneten Einkerbungen (45) oder frei abstehende Spießformen (46) aufweisen.

2. Wischmittel-Trägervorrichtung (10) nach Anspruch 1, **dadurch gekennzeichnet, dass** wenigstens
- die Einkerbungen (44) oder Spießformen (46) in den einander gegenüberliegende Bereichen (42, 43) an den in Längsrichtung der Profilschiene (34) freien Enden (37, 38) gleichzeitig von den Profilkanten (39, 40) der freien Enden (37, 38) der Profilschiene (34) gebildet sind.

3. Wischmittel-Trägervorrichtung (10) nach Anspruch 1 oder 2, **dadurch gekennzeichnet, dass**
- die Profilschiene (34) als eine zwei Profilschienenschenkel (35, 36) aufweisende gleichschenkelige Profilschiene (34) ausgebildet ist mit wenigstens angenähert einem V-, L- oder W-Profil mit oder ohne wenigstens gerundeten oder runden Profilkanten (39, 40) oder Profilkantenabschnitten oder einem extra verbreiterten Profilschienenkamm (48), und
- ein vorherrschender Winkel (49) zwischen den Profilschienenschenkeln (35, 36) einen Wert wenigstens in einem angenäherten Bereich von 90 Grad aufweist.

4. Wischmittel-Trägervorrichtung (10) nach einem der Ansprüche 1 bis 3, **dadurch gekennzeichnet, dass**
- entlang einer Längslinie (50) wenigstens eines einzigen Profilschienenschenkels (35, 36) ein Profilschienenschenkelgelenk (51) vorgesehen ist derart, dass die Profilschienenschenkel (35, 36) der Profilschiene (34) gegeneinander federnd reversibel spreizbar gegenüber einer vorgegebenen Position gehalten sind.

5. Wischmittel-Trägervorrichtung (10) nach einem der Ansprüche 1 bis 4, **dadurch gekennzeichnet, dass**
- die Profilschiene (34) einen Profilschienenkamm aufweist, auf dem eine Kupplungsvorrichtung (11) nach Anspruch 12 oder 13 angeordnet ist.

6. Wischmittel-Trägervorrichtung (10) nach einem der Ansprüche 1 bis 5, **dadurch gekennzeichnet, dass**
- an wenigstens einem einzigen freien Ende (37, 38) der in Längsrichtung freien Enden (37, 38) der Profilschiene (34) wenigstens ein einziges Mal ein Profilschienenanbauteil (8) nach Anspruch 24 reversibel angebaut ist.

7. Wischmittel-Trägervorrichtung (10) nach einem der Ansprüche 1 bis 6, **dadurch gekennzeichnet, dass**
- an wenigstens einer einzigen der freien Wischleistenkanten (32, 33) ein die Wischleistenkante (32, 33) polsterndes Polstermittel (52) vorgesehen ist.

8. Wischmittel-Trägervorrichtung (10) nach einem der Ansprüche 1 bis 7, **dadurch gekennzeichnet, dass**
- an den Innenseiten (53) der durch die Profilschienenschenkel (35, 36) gebildeten Wischleisten (30, 31) ein sich über die Wischleistenlänge erstreckendes Flüssigkeitsaufsaugmittel (9) angeordnet ist.

9. Wischgerät (2), aufweisend eine Wischmittel-Trägervorrichtung (10) oder eine Wischmittel-Trägervorrichtung (10) und eine Kupplungsvorrichtung (11), **dadurch gekennzeichnet, dass**
- die Wischmittel-Trägervorrichtung (10) nach einem der Ansprüche 1 bis 8 ausgebildet ist.

10. Wischmittel (4) mit Seitenkanten (60) und einer Vorder- und einer Rückkante (61, 62), sowie mit von den Seitenkanten (60) und der Vorder- und der Rückkante (61, 62) gebildeten Eckbereichen (63) und mit Größenabmessungen derart, dass ein Überdecken nach allen Seiten von freien Wischleistenkanten (32, 33) einer solche freien Wischleistenkanten (32, 33) aufweisenden Wischmittel-Trägervorrichtung (10) nach einem der Ansprüche 1 bis 8 realisierbar ist, **dadurch gekennzeichnet, dass**
- die Länge der Vorder- und Rückkante (61, 62) der Länge der Wischleistenkanten (32, 33) der Wischmittel-Trägervorrichtung (10) angepasst sind,
- konzentriert auf die Eckbereiche (63) in den jeweiligen Eckbereichen (63) entweder jeweils mindestens ein einziger Seitenkanteneinschnitt (64) oder ein Durchbruch (65) angeordnet ist derart, dass von Seitenkante zu Seitenkante Seitenkanteneinschnitte (64) oder Durchbrüche (65) jeweils paarweise einander gegenüberliegend angeordnet sind,
- bei Vorliegen von mehreren Seitenkanteneinschnitten (64) oder Durchbrüchen (65) in einem jeweiligen Eckbereich (63) die Seitenkanteneinschnitte (64) oder Durchbrüche (65) parallel zu den Seitenkanten (60) nacheinander angeordnet sind, und
- Einschnitte der Seitenkanteneinschnitte (64) soweit tief ausgeführt sind oder Durchbrüche (65) in der Weise angeordnet sind, dass ein verbleibender Abstand zwischen paarweise einander gegenüberliegenden Seitenkanteneinschnitten (64) oder Durchbrüchen (65) höchstens einen einem verbleibenden Abstand zwischen Einkerbungen (44) oder Spießformen (46) in einander gegenüberliegenden Eckbereichen (42, 43) von in Längsrichtung der Wischleiste (30, 31) angeordneten freien Enden (37, 38) entsprechenden Abstand aufweisen.

11. Wischmittel (4) nach Anspruch 10, **dadurch gekennzeichnet, dass**
- die Seitenkanteneinschnitte (64) zu den Seitenkanten (60) senkrecht oder schräg von einer Seitenkantenmitte (66) weggerichtet hin zu einer Vorder- oder Rückkante (61, 62) geführt sind.

12. Wischmittel (4) nach Anspruch 10 oder 11, **dadurch gekennzeichnet, dass**
- das Wischmittel (4) ein abreißbares Teil einer Wischmittelrolle (7) oder ein entnehmbares Teil eines Wischmittelstapels (6) ist.

13. Wischmittel (4) nach einem der Ansprüche 10 bis 12, **dadurch gekennzeichnet, dass** das Material des Wischmittels (4) wenigstens
- recyclingfähig oder
- biologisch abbaubar ist.

14. Wischmittelrolle (7), aufweisend eine Mehrzahl von einstückig aneinander gereihten, einzeln abreißbaren Wischmitteln (4), **dadurch gekennzeichnet, dass**
- wenigstens ein einziges der Wischmittel (4) nach einem der Ansprüche 10 bis 13 ausgebildet ist.

15. Wischmittelstapel (6), aufweisend eine Mehrzahl von einzelnen, gefaltet oder ausgebreitet aufeinander gestapelten Wischmitteln (4), **dadurch gekennzeichnet, dass**
- wenigstens ein einziges der Wischmittel (4) nach einem der Ansprüche 10 bis 13 ausgebildet ist.

16. Profilschienenanbauteil (8) für einen im Profil Stoß-an-Stoß-Anbau an eine Profilschiene (34) einer Wischmittel-Trägervorrichtung (10) nach einem der Ansprüche 1 bis 8, **dadurch gekennzeichnet, dass** das Profilschienenanbauteil (8)
- das gleiche Profil wie die Profilschiene (34) der Wischmittel-Trägervorrichtung (10) aufweist,
- in den Längsrichtungen freie Enden (37, 38) aufweist, von denen das vom Stoß-an-Stoß-Anbau betroffene freie Ende (37, 38) entgegengesetzt anlaufschräg und das andere freie Ende (38, 37) gleich anlaufschräg ausgebildet ist wie das vom Stoß-an-Stoß-Anbau betroffene freie Ende (37, 38) der Profilschiene (34) der Wischmittel-Trägervorrichtung (10), und
- an dem vom Stoß-an-Stoß-Anbau betroffenen freien Ende (37, 38) eine Befestigungsvorkehrung vorgesehen ist derart, dass in Arbeit der Befestigungsvorkehrung damit ein Stoß-an-Stoß-Anbau kontinuierlich starr aufrechterhalten ist.

17. Verwendung eines Flüssigkeitsaufsaugmittels (9) an einer Wischmittel-Trägervorrichtung (10) nach einem der Ansprüche 1 bis 8.

18. Wischsystem (1), aufweisend ein Wischgerät (2) oder ein Wischgerät (2) und eine Bedienvorrichtung (3) oder ein Wischgerät (2) und ein Wischmittel (4) oder ein Wischgerät (2) und eine Wischmittelrolle (7) oder ein Wischgerät (2) und einen Wischmittelstapel (6) oder ein Wischgerät (2) und eine Sprühvorrichtung (5) oder ein Wischgerät (2) und eine weitere Komponente, **dadurch gekennzeichnet, dass**
- das Wischgerät (2) nach Anspruch 9 ausgebildet ist.

19. Wischsystem (1) nach Anspruch 18, **gekennzeichnet durch**
- eine Bedienvorrichtung (3), die eine für eine händische Handhabung geeignete Körperstruktur mit einem Drehmechanismus aufweist derart, dass mit einem Drehen in die eine oder andere Drehrichtung eine Festziehen Aktion oder eine Lösen Aktion bewerkstelligbar ist, wobei die Körperstruktur eine Stirnfläche (16) aufweist, an der zentrisch angeordnet ein von außen zugängliches und in die Körperstruktur hineinreichendes Innengewinde (17) mit einem Anlagenbereich (18) im Bereich um den Zugang (19) zum Innengewinde (17) herum vorgesehen ist, wobei das Innengewinde (17) in den Gewindemaßen an Gewindemaße eines Gewindes eines Gewindebolzens (20) einer mit dem Wischgerät (2) verbundenen Kupplungsvorrichtung (11) angepasst ist, oder
- ein Wischmittel (4), das nach einem der Ansprüche 10 bis 13 ausgebildet ist, oder
- eine Wischmittelrolle (7), die nach Anspruch 14 ausgebildet ist, oder
- einen Wischmittelstapel (6), der nach Anspruch 15 ausgebildet ist, oder
- wenigstens ein einziges Profilschienenanbauteil (8) nach Anspruch 16, oder
- eine Verwendung eines Flüssigkeitsaufsaugmittels (9) als eine weitere Komponente.

## Claims

1. Wiping means carrier device (10) for two main wiping directions (24, 25), which are directed counter to one another and to each of which a wiper bar (30, 31), having a longitudinal and a transverse axis (26, 28; 27, 29) and having a free wiper bar edge (32, 33), is assigned, in each case in such a way that the longitudinal axis (26, 28) of the wiper bar (30, 31) is orientated transverse to the main wiping direction (25, 24) to which the wiper bar (30, 31) is assigned and the transverse axis (27, 29) of the wiper bar (30, 31) is orientated with an oblique rise lengthways with respect to the main wiping direction (25, 24) to which the wiper bar (30, 31) is assigned, the wiper bars (30, 31) being arranged in succession side by side mutually parallel in the main wiping directions (25, 24) in such a way that, in the direction of a main wiping direction (25, 24), the wiper bar (30, 31) assigned to this main wiping direction (25, 24) is arranged downstream from the other wiper bar (30, 31) in each case, and the wiper bars (30, 31) together form a profile rail (34) of a predetermined profile rail length having profile bar limbs (35, 36) as a wiper bar (30, 31) in each case, wherein
- free ends (37, 38), arranged in the longitudinal direction of the profile rail (34) and having corresponding associated profile edges (39, 40), are formed rising obliquely towards a profile rail centre (41) assigned to the profile rail (34), or
- free ends (37, 38), arranged in the longitudinal direction of the profile rail (34) and having corresponding associated profile edges (39, 40), are formed rising obliquely towards a profile rail centre (41) assigned to the profile rail (34) and
- mutually opposed regions (42, 43), at the ends (37, 38) which are free in the longitudinal direction of the profile rail (34), have grooves (44), which can be engaged from the outside and which have a conical taper towards the inside with or without further assigned grooves (45), or freely protruding skewer shapes (46).

2. Wiping means carrier device (10) according to claim 1, **characterised in that** at least
- the grooves (44) or skewer shapes (46) in the mutually opposed regions (42, 43), at the ends (37, 38) which are free in the longitudinal direction of the profile rail (34), are simultaneously formed by the profile edges (39, 40) of the free ends (37, 38) of the profile rail (34).

3. Wiping means carrier device (10) according to either claim 1 or claim 2, **characterised in that**
- the profile rail (34) is formed as a profile rail (34) of at least approximately a V, L or W profile, having two profile rail limbs (35, 36) of equal length, with or without round or at least rounded profile edges (39, 40) or profile edge portions or an additionally widened profile rail ridge (48), and
- a predominant angle (49) between the profile rails (35, 36) has a value at least in an approximate region of 90 degrees.

4. Wiping means carrier device (10) according to any of claims 1 to 3, **characterised in that**
- along a longitudinal line (50) of at least one profile rail limb (35, 36) a profile rail limb joint (51) is provided in such a way that the profile rail limbs (35, 36) of the profile rail (34) are held so as to able to be spread apart, resiliently reversibly, from a predetermined position.

5. Wiping means carrier device (10) according to any of claims 1 to 4, **characterised in that**
- the profile rail (34) has a profile rail ridge on which a coupling device (11) according to either claim 12 or claim 13 is arranged.

6. Wiping means carrier device (10) according to any of claims 1 to 5, **characterised in that**
- at at least one free end (37, 38) among the ends (37, 38) of the profile rail (34) which are free in the longitudinal direction, a profile rail attachment part (8) according to claim 24 is reversibly attached at least once.

7. Wiping means carrier device (10) according to any of claims 1 to 6, **characterised in that**
- at at least one of the free wiper bar edges (32, 33) a cushion means (52) cushioning the wiper bar edge (32, 33) is provided.

8. Wiping means carrier device (10) according to any of claims 1 to 7, **characterised in that**
- on the inner faces (53) of the wiper bars (30, 31) formed by the profile rail limbs (35, 36) a liquid suction means (9) extending over the wiper bar length is arranged.

9. Wiping apparatus (2), comprising a wiping means carrier device (10) or a wiping means carrier device (10) and a coupling device (11), **characterised in that**
- the wiping means carrier device (10) is formed according to any of claims 1 to 8.

10. Wiping means (4) having side edges (60) and a front and rear edge (61, 62) and having corner regions (63) formed by the side edges (60) and the front and rear edge (61, 62) and of dimensions such that it is possible to cover all sides of free wiper bar edges (32, 33) of a wiping means carrier device (10) according to any of claims 1 to 8 having free wiper bars (32, 33) of this type, **characterised in that**
- the lengths of the front and rear edge (61, 62) are adapted to the length of the wiper bar edges (32, 33) of the wiping means carrier device (10),
- concentrated on the corner regions (63), in each of the corner regions (63), either at least one side edge incision (64) or an opening (65) is arranged in such a way that, from side edge to side edge, side edge incisions (64) or openings (65) are arranged mutually opposed in pairs in each case,
- if there are a plurality of side edge incisions (64) or openings (65) in a given corner region (63), the side edge incisions (64) or openings (65) are arranged in succession parallel to the side edges (60), and
- incisions among the side edge incisions (64) are configured with such a depth or openings (65) are arranged in such a way that a remaining distance between side edge incisions (64) or openings (65) which are mutually opposed pairwise are at most a distance corresponding to a remaining distance between grooves (44) or skewer shapes (46) in mutually opposed corner regions (42, 43) of free ends (37, 38) arranged in a longitudinal direction of the wiper bar (30, 31).

11. Wiping means (4) according to claim 10, **characterised in that**
- the side edge incisions (64) pass away from a side edge centre (66) towards a front or rear edge (61, 62) perpendicularly or obliquely with respect to the side edges (60).

12. Wiping means (4) according to either claim 10 or claim 11, **characterised in that**
- the wiping means (4) is a tear-off part of a wiping means roll (7) or a removable part of a wiping means stack (6).

13. Wiping means (4) according to any of claims 10 to 12, **characterised in that** the material of the wiping material (4) is at least
- recyclable or
- biodegradable.

14. Wiping means roll (7), comprising a plurality of wiping means (4) which are lined up as individual units and can be torn off individually, **characterised in that**
- at least one of the wiping means (4) is formed according to any of claims 10 to 13.

15. Wiping means stack (6), comprising a plurality of individual wiping means (4) stacked folded or spread out on top of one another, **characterised in that**
- at least one of the wiping means (4) is formed according to any of claims 10 to 13.

16. Profile rail attachment part (8) for attachment, end to end in profile, to a profile rail (34) of a wiping means carrier device (10) according to any of claims 1 to 8, **characterised in that** the profile rail attachment part (8)
- has the same profile as the profile rail (34) of the wiping means carrier device (10), and
- has ends (37, 38) which are free in the longitudinal directions, of which the free end (37, 38) affected by the end-to-end attachment is formed rising obliquely counter to and the other free end (38, 37) is formed rising obliquely the same way as the free end (37, 38) of the profile rail (34) of the wiping means carrier device (10) affected by the end-to-end attachment, and
- on the free end (37, 38) affected by the end-to-end attachment a fastening measure is provided in such a way that end-to-end attachment is thus continuously rigidly maintained during operation of the fastening measure.

17. Use of a liquid suction means (9) on a wiping means carrier device (10) according to any of claims 1 to 8.

18. Wiping system (1), comprising a wiping apparatus (2) or a wiping apparatus (2) and an operating device (3) or a wiping apparatus (2) and a wiping means (4) or a wiping apparatus (2) and a wiping means roll (7) or a wiping apparatus (2) and a wiping means stack (6) or a wiping apparatus (2) and a spray device (5) or a wiping apparatus (2) and a further component, **characterised in that**
- the wiping apparatus (2) is formed according to claim 9.

19. Wiping system (1) according to claim 18, **characterised by**
- an operating device (3), which has a body structure suitable for manual operation and having a rotary mechanism in such a way that a tightening action or loosening action can be implemented by rotation in one or other direction of rotation, the body structure having an end face (16) on which an externally accessible internal thread (17), extending into the body structure and having a contact region (18) in the region around the access (19) to the internal thread (17), is provided arranged centrally, the internal thread (17) being adapted in the thread pitches to thread pitches of a thread of a threaded bolt (20) of a coupling device (11) attached to the wiping apparatus (2), or
- a wiping means (4) formed according to any of claims 10 to 13, or
- a wiping means roll (7) formed according to claim 14, or
- a wiping means stack (6) formed according to claim 15, or
- at least one profile rail attachment part (8) according to claim 16, or
- use of a liquid suction means (9) as a further component.

## Revendications

1. Dispositif porteur de moyen d'essuyage (10) pour deux directions d'essuyage principales (24, 25) qui sont orientées en sens opposé l'une de l'autre et à chacune desquelles est associée une lame d'essuyage (30, 31) présentant un axe longitudinal et un axe transversal (26, 28 ; 27, 29) et comportant un bord libre de lame d'essuyage (32, 33), à chaque fois de telle sorte que l'axe longitudinal (26, 28) de la lame d'essuyage (30, 31) est orienté transversalement à la direction d'essuyage principale (25, 24) à laquelle est associée la lame d'essuyage (30, 31), et l'axe transversal (27, 29) de la lame d'essuyage (30, 31) est orienté longitudinalement avec une montée oblique par rapport à la direction d'essuyage principale (25, 24) à laquelle est associée la lame d'essuyage (30, 31), dans lequel les lames d'essuyage (30, 31) sont disposées l'une à la suite de l'autre parallèlement l'une à côté de l'autre de manière consécutive dans les directions d'essuyage principales (25, 24), de telle sorte que, dans la direction d'une direction d'essuyage principale (25, 24), la lame d'essuyage (30, 31) associée à cette direction d'essuyage principale (25, 24) est disposée à la suite de l'autre lame d'essuyage respective (30, 31), et les lames d'essuyage (30, 31) forment ensemble un rail profilé (34) ayant une longueur de rail profilé prédéfinie avec des branches de rail profilé (35, 36) en tant que lame d'essuyage respective (30, 31), dans lequel
- des extrémités libres (37, 38) disposées dans la direction longitudinale du rail profilé (34) sont réalisées avec des arêtes de profilé correspondantes (39, 40) avec un angle d'attaque vers un centre de rail profilé (41) associé au rail profilé (34), ou
- des extrémités libres (37, 38) disposées dans la direction longitudinale du rail profilé (34) sont réalisées avec des arêtes de profilé correspondantes (39, 40) avec un angle d'attaque vers un centre de rail profilé (41) associé au rail profilé (34) et
- des zones (42, 43) opposées l'une à l'autre présentent, aux extrémités libres (37, 38) dans la direction longitudinale du rail profilé (34), des encoches (44) pouvant être mises en prise de l'extérieur avec une arrivée conique vers l'intérieur, avec ou sans autres encoches associées (45), ou des formes de broche (46) en saillie libre.

2. Dispositif porteur de moyen d'essuyage (10) selon la revendication 1, **caractérisé en ce qu'**au moins
- les encoches (44) ou les formes de broche (46) dans les zones (42, 43) opposées l'une à l'autre aux extrémités libres (37, 38) dans la direction longitudinale du rail profilé (34) sont formées en même temps par les arêtes de profilé (39, 40) des extrémités libres (37, 38) du rail profilé (34).

3. Dispositif porteur de moyen d'essuyage (10) selon la revendication 1 ou 2, **caractérisé en ce que**
- le rail profilé (34) est réalisé sous la forme d'un rail profilé isocèle (34) présentant deux branches de rail profilé (35, 36) et ayant au moins approximativement un profil en V, en L ou en W avec ou sans des arêtes de profilé (39, 40) ou des parties d'arêtes de profilé au moins arrondies ou rondes ou un peigne de rail profilé (48) spécialement élargi, et
- un angle prédominant (49) entre les branches de rail profilé (35, 36) présente une valeur au moins dans une plage approximative de 90 degrés.

4. Dispositif porteur de moyen d'essuyage (10) selon l'une des revendications 1 à 3, **caractérisé en ce que**
- le long d'une ligne longitudinale (50) d'au moins une seule branche de rail profilé (35, 36), il est prévu une articulation de branche de rail profilé (51) de telle sorte que les branches de rail profilé (35, 36) du rail profilé (34) sont maintenues l'une par rapport à l'autre élastiquement de manière à pouvoir être écartées de façon réversible par rapport à une position prédéfinie.

5. Dispositif porteur de moyen d'essuyage (10) selon l'une des revendications 1 à 4, **caractérisé en ce que**
- le rail profilé (34) présente un peigne de rail profilé sur lequel est disposé un dispositif d'accouplement (11) selon la revendication 12 ou 13.

6. Dispositif porteur de moyen d'essuyage (10) selon l'une des revendications 1 à 5, **caractérisé en ce que**
- sur au moins une seule extrémité libre (37, 38) des extrémités libres (37, 38) dans la direction longitudinale du rail profilé (34) est rapporté de manière réversible au moins une seule fois un élément rapporté de rail profilé (8) selon la revendication 24.

7. Dispositif porteur de moyen d'essuyage (10) selon l'une des revendications 1 à 6, **caractérisé en ce que**
- il est prévu sur au moins un seul des bords libres de lame d'essuyage (32, 33) un moyen de rembourrage (52) rembourrant le bord de lame d'essuyage (32, 33).

8. Dispositif porteur de moyen d'essuyage (10) selon l'une des revendications 1 à 7, **caractérisé en ce que**
- un moyen d'absorption de liquide (9) s'étendant sur la longueur de la lame d'essuyage est disposé sur les côtés intérieurs (53) des lames d'essuyage (30, 31) formées par les branches de rail profilé (35, 36).

9. Appareil d'essuyage (2), présentant un dispositif porteur de moyen d'essuyage (10) ou un dispositif porteur de moyen d'essuyage (10) et un dispositif d'accouplement (11), **caractérisé en ce que**
- le dispositif porteur de moyen d'essuyage (10) est réalisé selon l'une des revendications 1 à 8.

10. Moyen d'essuyage (4) avec des bords latéraux (60), un bord avant et un bord arrière (61, 62), ainsi qu'avec des zones d'angle (63) formées par les bords latéraux (60) et les bords avant et arrière (61, 62) et avec des dimensions telles qu'un recouvrement de tous les côtés de bords libres de lame d'essuyage (32, 33) d'un dispositif porteur de moyen d'essuyage (10) présentant de tels bords libres de lame d'essuyage (32, 33) selon l'une des revendications 1 à 8 peut être réalisé, **caractérisé en ce que**
- la longueur des bords avant et arrière (61, 62) est adaptée à la longueur des bords de lame d'essuyage (32, 33) du dispositif porteur de moyen d'essuyage (10),
- de manière concentrée sur les zones d'angle (63), dans les zones d'angle respectives (63) soit au moins une seule entaille de bord latéral (64), soit une ouverture (65) est disposée de telle sorte que, d'un bord latéral à l'autre, des entailles de bord latéral (64) ou des ouvertures (65) sont chaque fois disposées par paires l'une en face de l'autre,
- en présence de plusieurs entailles de bord latéral (64) ou ouvertures (65) dans une zone d'angle respective (63), les entailles de bord latéral (64) ou ouvertures (65) sont disposées les unes à la suite des autres parallèlement aux bords latéraux (60), et
- des entailles des entailles de bord latéral (64) sont réalisées aussi profondément ou des ouvertures (65) sont disposées de telle sorte qu'une distance restante entre des entailles de bord latéral (64) ou des ouvertures (65) opposées l'une à l'autre par paires présentent au maximum une distance correspondant à une distance restante entre des encoches (44) ou des formes de broche (46) dans des zones d'angle (42, 43) opposées l'une à l'autre d'extrémités libres (37, 38) disposées dans la direction longitudinale de la lame d'essuyage (30, 31).

11. Moyen d'essuyage (4) selon la revendication 10, **caractérisé en ce que**
- les entailles de bord latéral (64) sont dirigées vers les bords latéraux (60) perpendiculairement ou en biais en s'éloignant d'un centre de bord latéral (66) vers un bord avant ou arrière (61, 62).

12. Moyen d'essuyage (4) selon la revendication 10 ou 11, **caractérisé en ce que**
- le moyen d'essuyage (4) est une partie déchirable d'un rouleau de moyen d'essuyage (7) ou une partie amovible d'une pile de moyens d'essuyage (6).

13. Moyen d'essuyage (4) selon l'une des revendications 10 à 12, **caractérisé en ce que** le matériau du moyen d'essuyage (4) est au moins
- recyclable ou
- biodégradable.

14. Rouleau de moyens d'essuyage (7) présentant une pluralité de moyens d'essuyage (4) juxtaposés d'un seul tenant et déchirables individuellement, **caractérisé en ce que**
- au moins un seul des moyens d'essuyage (4) est réalisé selon l'une des revendications 10 à 13.

15. Pile de moyens d'essuyage (6), présentant une pluralité de moyens d'essuyage (4) individuels empilés les uns sur les autres, pliés ou étalés, **caractérisée en ce que**
- au moins un seul des moyens d'essuyage (4) est réalisé selon l'une des revendications 10 à 13.

16. Élément rapporté de rail profilé (8) pour un montage bord à bord en profil sur un rail profilé (34) d'un dispositif porteur de moyen d'essuyage (10) selon l'une des revendications 1 à 8, **caractérisé en ce que** l'élément rapporté de rail profilé (8)
- présente le même profil que le rail profilé (34) du dispositif porteur de moyen d'essuyage (10),
- présente des extrémités libres (37, 38) dans les directions longitudinales, dont l'extrémité libre (37, 38) concernée par le montage bord à bord est réalisée avec un angle d'attaque opposé et l'autre extrémité libre (38, 37) est réalisée avec le même angle d'attaque que l'extrémité libre (37, 38) du rail profilé (34) du dispositif porteur de moyen d'essuyage (10) concernée par le montage bord à bord, et
- une mesure de fixation est prévue à l'extrémité libre (37, 38) concernée par le montage bout à bout, de telle sorte qu'en fonctionnement, la mesure de fixation permet de maintenir un montage bout à bout de manière rigide et continue.

17. Utilisation d'un moyen d'absorption de liquide (9) sur un dispositif porteur de moyen d'essuyage (10) selon l'une des revendications 1 à 8.

18. Système d'essuyage (1) présentant un appareil d'essuyage (2) ou un appareil d'essuyage (2) et un dispositif de manœuvre (3) ou un appareil d'essuyage (2) et un moyen d'essuyage (4) ou un appareil d'essuyage (2) et un rouleau de moyens d'essuyage (7) ou un appareil d'essuyage (2) et une pile de moyens d'essuyage (6) ou un appareil d'essuyage (2) et un dispositif de pulvérisation (5) ou un appareil d'essuyage (2) et un autre composant, **caractérisé en ce que**
- l'appareil d'essuyage (2) est réalisé selon la revendication 9.

19. Système d'essuyage (1) selon la revendication 18, **caractérisé par**
- un dispositif de manœuvre (3) qui présente une structure de corps adaptée à une manipulation manuelle avec un mécanisme de rotation de telle sorte qu'une action de serrage ou une action de desserrage peut être réalisée par une rotation dans l'un ou l'autre sens de rotation, la structure de corps présentant une surface frontale (16) sur laquelle est prévu, disposé au centre, un filetage intérieur (17) accessible de l'extérieur et pénétrant dans la structure de corps, avec une zone d'appui (18) dans la zone entourant l'accès (19) au filetage intérieur (17), les dimensions du filetage intérieur (17) étant adaptées aux dimensions d'un filetage d'un boulon fileté (20) d'un dispositif d'accouplement (11) relié à l'appareil d'essuyage (2) ou
- un moyen d'essuyage (4) réalisé selon l'une des revendications 10 à 13, ou
- un rouleau de moyens d'essuyage (7) réalisé selon la revendication 14, ou
- une pile de moyens d'essuyage (6) réalisée selon la revendication 15, ou
- au moins un seul élément rapporté de rail profilé (8) selon la revendication 16, ou
- une utilisation d'un moyen d'absorption de liquide (9) en tant que composant supplémentaire.
